# EUROPÄISCHE PATENTSCHRIFT

(11) **EP 3 273 836 B1**
(45) Veröffentlichungstag und Bekanntmachung des Hinweises auf die Patenterteilung: **24.04.2024**
(21) Anmeldenummer: 16711008.9
(22) Anmeldetag: 23.03.2016
(51) Int. Cl.: A47L 15/42

(54) **REINIGUNGSVORRICHTUNG UND VERFAHREN ZUM REINIGEN VON REINIGUNGSGUT**
CLEANING DEVICE AND METHOD FOR CLEANING ARTICLES TO BE CLEANED
DISPOSITIF DE NETTOYAGE ET PROCÉDÉ DE NETTOYAGE DE PRODUIT À NETTOYER

(30) Priorität: 27.03.2015 DE 102015205602
(43) Veröffentlichungstag der Anmeldung: 31.01.2018
(73) Patentinhaber: MEIKO Maschinenbau GmbH & Co. KG, 77652 Offenburg (DE)
(72) Erfinder: GAUS, Bruno, 77654 Offenburg (DE); LEHMANN, Denis, 77799 Ortenberg (DE); NÄGER, Thomas, 77652 Offenburg (DE)
(74) Vertreter: Altmann Stößel Dick Patentanwälte PartG mbB
(86) Internationale Anmeldenummer: PCT/EP2016/056364
(87) Internationale Veröffentlichungsnummer: WO 2016/156146

(56) Entgegenhaltungen:
- EP-A2- 1 074 686
- WO-A1-2010/133764
- DE-U- 1 879 157
- FR-A- 1 200 736
- FR-A1- 2 352 527
- FR-A1- 2 727 302
- JP-A- 2002 291 676
- JP-U- H01 135 065
- US-B1- 7 677 540

## Beschreibung

### Gebiet der Erfindung

Die Erfindung betrifft eine Reinigungsvorrichtung und ein Verfahren zum Reinigen von Reinigungsgut. Derartige Reinigungsvorrichtungen und Verfahren werden im Bereich der Geschirrspültechnik eingesetzt werden, insbesondere im gewerblichen Bereich der Großküchen und Einrichtungen der Gemeinschaftsverpflegung. Beispielsweise kann die Erfindung eingesetzt werden zur Reinigung von Reinigungsgut in Form von Gegenständen zur Zubereitung, Darreichung, Aufbewahrung oder Aufnahme von Speisen oder Getränken, wie beispielsweise Geschirr, Besteck, Gläsern, Tassen, Töpfen, Schüsseln oder Tabletts. Die Erfindung wird in Haubengeschirrspülmaschinen oder Durchschubgeschirrspülmaschinen eingesetzt. Dort bietet die Erfindung insbesondere eine Möglichkeit zum Gewichtsausgleich der Haube.

### Stand der Technik

Aus dem Stand der Technik sind zahlreiche Reinigungsvorrichtungen und Verfahren zum Reinigen unterschiedlicher Arten von Reinigungsgut bekannt. Die Erfindung wird nachfolgend beschrieben im Hinblick auf die Geschirrspültechnik, also im Hinblick auf Reinigungsvorrichtungen in Form von Geschirrspülmaschinen. Dabei kann es sich um gewerbliche Geschirrspülmaschinen handeln, nämlich Durchschubgeschirrspülmaschinen oder Haubengeschirrspülmaschinen.

Beispiele derartiger Geschirrspülmaschinen sind insbesondere die Gläser- und Geschirrspülmaschinen der Serie DV oder der Serie EcoStar der Meiko Maschinenbau GmbH & Co. KG, Offenburg, Deutschland, oder der Serie PT der Winterhalter Deutschland GmbH, Meckenbeuren, Deutschland. Auch in anderen Produkten ist die vorliegende Erfindung jedoch grundsätzlich einsetzbar.

Bei bekannten Haubengeschirrspülmaschinen wird üblicherweise die Haube mittels einer geeigneten Führung geführt, wobei mittels entsprechender Griffe und/oder Hebel das Bedienpersonal die Haube von einer geschlossenen in eine geöffnete Position oder umgekehrt bewegen kann. Eine technische Herausforderung besteht dabei in der Regel darin, einen Gewichtsausgleich der Haube zu schaffen, so dass das Bedienpersonal das Gewicht der Haube zumindest nicht vollständig tragen muss und dass die Haube in geöffnetem Zustand verbleibt, sofern dies gewünscht ist.

US 3,582,173 beschreibt eine Geschirrspülmaschine mit einer Spülkammer und einer vertikal bewegbaren Tür. Weiterhin wird ein Gegengewicht für die Tür beschrieben, welches die Tür in jeglicher Position, in welche diese händisch bewegt wird, hält.

Aus DE 199 31 877 A1 ist ein Hebelmechanismus für eine federunterstützte Betätigung eines Abdeckmittels einer Spülmaschine bekannt. Dabei wird wenigstens ein an einer Welle gelagerter Hebel verwendet, der mit einer Zugfeder verbunden ist. Zwischen dem Hebel und der Feder ist ein mechanisches Steuermittel angeordnet, das einen annähernd konstanten Hebelarm zwischen einem Anlenkpunkt und der Welle über einen Drehwinkel der Welle von bis zu etwa 100° bewirkt.

Aus EP 1 068 833 B1 ist ein Handgriff für ein anhebbares Abdeckmittel bekannt. Der Handgriff ist in einem Eckbereich zweier aneinandergrenzender Seitenflächen des Abdeckmittels in einer waagerechten Position befestigbar. Der Handgriff weist wenigstens zwei Angriffsbereiche auf, die derart geformt sind, dass die den Handgriff betätigende Hand in ihrer Stellung ergonomisch fluchtend zum Unterarm ausgerichtet ist. Der Handgriff weist weiterhin einen längeren ersten zur Frontseite ausgerichteten Schenkel und einen kürzeren, zur Seitenfläche ausgerichteten Schenkel auf, die über ein im Wesentlichen kreisförmiges Segment verbunden sind.

Aus WO 2013/109841 A1 ist eine Geschirrspülmaschine mit einer Haube bekannt, die in einer vertikal gleitenden Weise beweglich gelagert ist. Die Geschirrspülmaschine weist weiterhin einen Griff auf, welcher die Haube zumindest auf der Vorderseite und mindestens einer lateralen Seite umgibt und welcher um eine horizontale Drehachse hinter der Haube drehbar gelagert ist. Dabei sind Federmittel zwischen den Griff und das Gehäuse geschaltet, um das Gewicht der Haube auszubalancieren.

WO 2013/109845 A1 beschreibt eine Geschirrspülmaschine mit einer vertikal gleitend gelagerten Haube und einem Führungssystem für die Haube. Das Führungssystem weist eine Profilschiene mit einem Doppel-T-Profil auf.

In EP 1 842 477 B1 wird ein Geschirrspüler beschrieben, der ausgebildet ist, eine Waschkammer zu öffnen und zu schließen, die auf der Seite eines Spülerkörpers vorgesehen ist. Zu diesem Zweck wird eine Tür auf- und ab-bewegt, während ein Dreharm, der auf einer Seitenfläche der Tür angeordnet ist, gedreht wird. Der Geschirrspüler umfasst weiterhin Federn, deren oberes Ende an einer Basisseite des Dreharms befestigt ist und deren unteres Ende an der Seite des Spülerkörpers befestigt ist. Der Geschirrspüler weist weiterhin ein Paar linke und rechte Säulen auf, die an beiden Eckteilen auf der Rückseite des Spülerkörpers vorgesehen sind. Die linken und rechten Säulen sind als Röhren ausgebildet, und die Federn sind jeweils vertikal in den Säulen untergebracht.

EP 1 880 654 B1 beschreibt einen Geschirrspüler mit einer zu öffnenden und zu schließenden Waschkammer. Dabei wird ein auf einer Seitenfläche einer Tür angeordneter Schwenkarm verschwenkt. Es ist eine Stange vorgesehen, die in vertikaler Richtung verläuft und an ihrem oberen Ende mit einem proximalen Ende des Schwenkarms verbunden ist. Der Geschirrspülmaschine umfasst eine Druckfeder, die in vertikaler Richtung verläuft und im Wesentlichen parallel zur Stange angeordnet ist.

Aus US 4,073,555 ist eine Geschirrspülmaschine mit einer Spülkammer und einer Haube bekannt. Dabei ist eine Tür vorgesehen, welche sich vertikal aus einer oberen Position in eine untere Position bewegen lässt. Weiterhin sind durch Federn vorgespannte Hebel vorgesehen, welche mit der Tür verbunden sind und welche die Tür in jeglicher Höhe zwischen einer offenen und einer geschlossenen Position ausbalancieren.

Aus EP 2 165 636 B1 ist eine gewerbliche Haubengeschirrspülmaschine bekannt, mit einer auf mindestens zwei senkrechten Führungen montierten Haube. Die Haube gleitet entlang der Führungen mit Hilfe von Ausgleichsfedern, die dazu geeignet sind, eine Kraft zum Öffnen oder Schließen der Haube zu begrenzen. Die mindestens zwei Führungen sind Teleskopführungen und umfassen gleitend gelagerte Teile, auf denen die Haube befestigt ist und deren Bewegung durch Seile angetrieben wird. Die Bewegung der gleitenden Teile wird durch Seile angetrieben, auf welche die Ausgleichsfedern über bewegliche Laufrollen wirken, die auf Platten angeordnet sind, welche schwenkbar an der Geschirrspülmaschinenkonstruktion montiert sind.

Aus DE 100 54 392 A1 ist eine Antriebsvorrichtung für ein automatisches Bewegen einer an einem Korpus einer Spülmaschine drehbar gelagerten und vertikal verfahrbaren Haube bekannt. Hierbei ist ein Zugmittel durch eine Spann- und/oder Entspannvorrichtung angetrieben.

Aus EP 1 099 403 B1 ist eine Vorrichtung zum Öffnen eines Deckels einer Spülmaschine bekannt. Der Deckel ist mit Hilfe einer Greifeinrichtung aus einer geschlossenen Position in eine offene Position und umgekehrt vertikal bewegbar. Die Greifeinrichtung ist von Hand betätigbar und mit einem bewegbaren Element einer fluiddynamischen Stelleinheit verbunden. Die Vorrichtung weist außerdem eine elastische Rückstelleinrichtung auf, welche mit dem bewegbaren Element verbunden ist, um die Stelleinheit automatisch in eine inaktive Position zu bringen, wenn der Deckel in der offenen Position ist.

Aus FR 2 352 527 A1 ist ein Mechanismus zum Öffnen der Haube einer gewerblichen Geschirrspülmaschine bekannt. Die Haube ist auf einem vertikalen hinteren Rahmen montiert, dessen Seiten in vertikalen Nuten des Maschinenrahmens gleiten können. Das Heben und Senken der Haube wird durch ein Hebelgetriebe gesteuert, das den unteren Teil des Rahmens angreift und innen am Maschinensockel mit Federausgleich montiert ist. Die Betätigung des Getriebes erfolgt durch manuelle Betätigung von zwei Griffen, die sich an der Unterseite der Vorderseite der Haube befinden.

Die aus dem Stand der Technik bekannten Reinigungsvorrichtungen weisen jedoch in der Praxis eine Reihe von Nachteilen oder technischen Herausforderungen auf. Eine Herausforderung besteht beispielsweise darin, dass die Haube in der Regel über einen großen Verfahrweg bewegt werden muss. Beispielsweise kann der Fall eintreten, dass ein bestimmter Einsatzzweck eine größere Durchfahrtshöhe zum Einbringen von Spülgut erfordert. In diesem Fall stellt sich eine Kurvensteuerung über einen Haubenbügel zum Ausgleich unterschiedlicher Kräfte zunehmend schwieriger dar. Bei großen Hüben verlagert sich zudem ein Angriffspunkt für das Bedienpersonal am Haubenbügel in der Regel auf eine ergonomisch ungünstige Höhe.

Eine weitere technische Herausforderung liegt in vielen Fällen darin, dass ein großer Verfahrweg mit einer Führung innerhalb eines Spülraums nicht mehr realisiert werden kann. Zudem neigen innerhalb eines Spülraums angeordnete Führungen zu einer Verschmutzung und tendieren dazu, dass die Leichtgängigkeit der Führung über die Betriebsdauer abnimmt.

Eine weitere technische Herausforderung liegt in dem aus dem oben genannten Stand der Technik bekannten Gewichtsausgleich mittels eines Gegengewichts. Ein derartiges Gegengewicht kann das Gesamtgewicht einer Spülmaschine beträchtlich erhöhen. Bei einer geschlossenen Haube kann das Gegengewicht zudem in den oberen Bereich der Spülmaschine hochgezogen werden. Beim Transport wirkt sich jedoch diese Kopflastigkeit der Geschirrspülmaschine in vielen Fällen äußerst störend aus. Bei der Montage muss das Gegengewicht zudem durch das Montagepersonal auf die entsprechende Höhe manövriert werden, was in vielen Fällen den Einsatz mehrerer Montagepersonen erforderlich macht. Eine weitere Herausforderung liegt darin, dass bei einer Bewegung der Haube zusätzlich zur Masse der Haube auch die Masse des Gegengewichts beschleunigt werden muss. Bei einer manuell bedienten Haube erfordert dies einen höheren Krafteinsatz des Bedienpersonals. Bei einer automatisch angetriebenen Haube muss hingegen ein Antrieb stärker ausgelegt werden.

Eine weitere technische Herausforderung besteht darin, dass bei der Öffnungs- und Schließbewegung der Haube Sicherheitsaspekte zu berücksichtigen sind. Werden beispielsweise Seile in einer Mechanik eines Gewichtsausgleichs verwendet, so sind diese unter Sicherheitsaspekten besonders kritisch zu beachten. Seile gelten in der Praxis als Verschleißteil und neigen insbesondere zu plötzlichem Versagen. Hiergegen ist allgemein eine Sicherung erforderlich.

### Aufgabe der Erfindung

Es ist daher eine Aufgabe der vorliegenden Erfindung, eine Reinigungsvorrichtung und ein Verfahren zum Reinigen von Reinigungsgut bereitzustellen, welche die Nachteile bekannter Vorrichtungen und Verfahren zumindest weitgehend vermeiden. Insbesondere soll eine leichtgängige, dauerhafte Bedienung einer Abdeckvorrichtung der Reinigungsvorrichtung ermöglicht werden, welche über ihren gesamten Öffnungsweg hinweg zuverlässig wirkt und welche gleichzeitig den hohen Sicherheitsanforderungen gerecht wird.

### Offenbarung der Erfindung

Diese Aufgabe wird gelöst durch eine Reinigungsvorrichtung und ein Verfahren mit den Merkmalen der unabhängigen Patentansprüche. Vorteilhafte Weiterbildungen, welche einzeln oder in beliebiger Kombination realisierbar sind, sind in den abhängigen Ansprüchen dargestellt.

Im Folgenden werden die Begriffe "haben", "aufweisen", "umfassen" oder "einschließen" oder beliebige grammatikalische Abweichungen davon in nicht-ausschließlicher Weise verwendet. Dementsprechend können sich diese Begriffe sowohl auf Situationen beziehen, in welchen, neben den durch diese Begriffe eingeführten Merkmalen, keine weiteren Merkmale vorhanden sind, oder auf Situationen, in welchen ein oder mehrere weitere Merkmale vorhanden sind. Beispielsweise kann sich der Ausdruck "A hat B", "A weist B auf', "A umfasst B" oder "A schließt B ein" sowohl auf die Situation beziehen, in welcher, abgesehen von B, kein weiteres Element in A vorhanden ist (d.h. auf eine Situation, in welcher A ausschließlich aus B besteht), als auch auf die Situation, in welcher, zusätzlich zu B, ein oder mehrere weitere Elemente in A vorhanden sind, beispielsweise Element C, Elemente C und D oder sogar weitere Elemente.

Weiterhin wird darauf hingewiesen, dass die Begriffe "mindestens ein" und "ein oder mehrere" sowie grammatikalische Abwandlungen dieser Begriffe, wenn diese in Zusammenhang mit einem oder mehreren Elementen oder Merkmalen verwendet werden und ausdrücken sollen, dass das Element oder Merkmal einfach oder mehrfach vorgesehen sein kann, in der Regel lediglich einmalig verwendet werden, beispielsweise bei der erstmaligen Einführung des Merkmals oder Elementes. Bei einer nachfolgenden erneuten Erwähnung des Merkmals oder Elementes wird der entsprechende Begriff "mindestens ein" oder "ein oder mehrere" in der Regel nicht mehr verwendet, ohne Einschränkung der Möglichkeit, dass das Merkmal oder Element einfach oder mehrfach vorgesehen sein kann.

Weiterhin werden im Folgenden die Begriffe "vorzugsweise", "insbesondere", "beispielsweise" oder ähnliche Begriffe in Verbindung mit optionalen Merkmalen verwendet, ohne dass alternative Ausführungsformen hierdurch beschränkt werden. So sind Merkmale, welche durch diese Begriffe eingeleitet werden, optionale Merkmale, und es ist nicht beabsichtigt, durch diese Merkmale den Schutzumfang der Ansprüche und insbesondere der unabhängigen Ansprüche einzuschränken. So kann die Erfindung, wie der Fachmann erkennen wird, auch unter Verwendung anderer Ausgestaltungen durchgeführt werden. In ähnlicher Weise werden Merkmale, welche durch "in einer Ausführungsform der Erfindung" oder durch "in einem Ausführungsbeispiel der Erfindung" eingeleitet werden, als optionale Merkmale verstanden, ohne dass hierdurch alternative Ausgestaltungen oder der Schutzumfang der unabhängigen Ansprüche eingeschränkt werden soll. Weiterhin sollen durch diese einleitenden Ausdrücke sämtliche Möglichkeiten, die hierdurch eingeleiteten Merkmale mit anderen Merkmalen zu kombinieren, seien es optionale oder nicht-optionale Merkmale, unangetastet bleiben.

In einem ersten Aspekt der vorliegenden Erfindung wird eine Reinigungsvorrichtung zum Reinigen von Reinigungsgut vorgeschlagen. Unter einer Reinigungsvorrichtung ist allgemein im Rahmen der vorliegenden Erfindung eine Vorrichtung zu verstehen, bei welcher das Reinigungsgut mittels mindestens einem Reinigungsfluid gereinigt wird, um dieses zumindest teilweise von anhaftendem Schmutz und/oder anderen Verunreinigungen zu befreien. Das Reinigungsfluid kann insbesondere mindestens eine Reinigungsflüssigkeit umfassen. Zusätzlich kann die Reinigungsvorrichtung auch eine keimabtötende Wirkung oder sogar eine desinfizierende Wirkung auf das Reinigungsgut ausüben. Dementsprechend wird unter einem Verfahren zur Reinigung von Reinigungsgut, wie es in einem zweiten Aspekt der vorliegenden Erfindung vorgeschlagen wird, im Folgenden auch als Reinigungsverfahren bezeichnet, eine Beaufschlagung des Reinigungsguts mit mindestens einem Reinigungsfluid verstanden, zum Zweck einer zumindest teilweisen Entfernung von anhaftendem Schmutz von dem Reinigungsgut.

Unter Reinigungsgut wird Spülgut und/oder Geschirr verstanden.

Spülgut soll dabei grundsätzlich jegliche Gegenstände umfassen, welche zur Zubereitung, Aufbewahrung, Darreichung oder zum Transport von Speisen und/oder Getränken eingesetzt werden. Insbesondere kann es sich dabei um Spülgut handeln, ausgewählt aus der Gruppe bestehend aus Geschirr wie Tassen, Tellern, Gläsern, Schalen oder Schüsseln; Töpfen; Tabletts; Besteck; Warmhaltevorrichtungen; Behältern; Kisten; Körben. Auch andere Vorrichtungen, welche direkt oder indirekt zur Aufbereitung, Zubereitung, Transport oder Darreichung von Speisen und/oder Getränken oder Vorstufen von Speisen und/oder Getränken eingesetzt werden können, können eingesetzt werden. Die Reinigungsvorrichtung ist als Geschirrspülmaschine, nämlich als Haubengeschirrspülmaschine und/oder Durchschubgeschirrspülmaschine ausgestaltet.

Die Reinigungsvorrichtung umfasst weiterhin mindestens eine Reinigungskammer und mindestens eine, die Reinigungskammer zumindest teilweise umschließende, Abdeckvorrichtung. Unter einer Reinigungskammer kann allgemein ein vollständig oder zumindest teilweise abgeschirmter Raum zu verstehen sein, in welchem eine Beaufschlagung des Reinigungsguts mit mindestens einem Reinigungsfluid und/oder mit mehreren Reinigungsfluids erfolgen kann. So kann innerhalb der Reinigungskammer beispielsweise mindestens eine Beaufschlagungsvorrichtung zur Beaufschlagung des Reinigungsguts mit dem mindestens einen Reinigungsfluid vorgesehen sein. Weiterhin kann innerhalb der Reinigungskammer auch eine vollständige oder teilweise Trocknung des Reinigungsguts erfolgen. Die Reinigungsvorrichtung kann insbesondere als Einkammer-Reinigungsvorrichtung ausgestaltet sein. Das Reinigungsgut kann im Folgenden auch als Spülgut bezeichnet werden, und die Reinigungskammer kann auch als Spülkammer bezeichnet werden.

Die Reinigungsvorrichtung weist, wie oben ausgeführt, mindestens eine die Reinigungskammer zumindest teilweise umschließende Abdeckvorrichtung auf. Unter einer Abdeckvorrichtung sind dabei allgemein eine Vorrichtung oder ein Element zu verstehen, welches die Reinigungskammer zumindest teilweise begrenzt und gleichzeitig einen Zugang zu der Reinigungskammer ermöglicht, beispielsweise zum Beschicken der Reinigungskammer mit Reinigungsgut oder zum Entnehmen des Reinigungsguts aus der Reinigungskammer. Die Abdeckvorrichtung kann also insbesondere eine Kammerwand der Reinigungskammer oder einen Teil einer Kammerwand der Reinigungskammer bilden. Insbesondere kann die Abdeckvorrichtung, wie unten noch näher ausgeführt wird, ganz oder teilweise als Haube und/oder Mantel ausgestaltet sein, welche in einer vertikalen Richtung verschiebbar gelagert ist. Beispielsweise kann die Abdeckvorrichtung eine Haube umfassen, welche nach oben hin verschoben werden kann, um die Reinigungskammer zu öffnen, und welche nach unten hin verschoben werden kann, um beispielsweise gemeinsam mit einer Basis der Reinigungsvorrichtung die Reinigungskammer abzuschließen.

Die Abdeckvorrichtung ist über einen Öffnungsweg von einer geschlossenen Position in eine geöffnete Position oder umgekehrt bewegbar. So ist die Abdeckvorrichtung allgemein bewegbar gelagert, so dass diese in mindestens zwei verschiedene Positionen bringbar ist, nämlich in eine geöffnete Position und eine geschlossene Position. Die Mehrzahl der möglichen Stellungen zwischen der geöffneten Position und der geschlossenen Position, optional einschließlich der geöffneten Position und der geschlossenen Position, wird als Öffnungsweg bezeichnet. Insbesondere kann die Abdeckvorrichtung derart gelagert sein, dass diese manuell, beispielsweise durch einen Benutzer, bewegbar ist. Alternativ oder zusätzlich kann jedoch auch eine automatische Bewegung vorgesehen sein, beispielsweise durch einen unten noch näher beschriebenen Motor.

Die Abdeckvorrichtung ist über mindestens eine Kraftübertragungsstrecke mit mindestens einem Federelement verbunden. Unter einer Kraftübertragungsstrecke ist dabei allgemein ein Element oder eine Mehrzahl zusammenwirkender Elemente zu verstehen, mittels derer mindestens eine Kraft von einem ersten Bereich, beispielsweise einem Krafterzeuger, zu mindestens einem zweiten Bereich, beispielsweise einem Kraftaufnehmer, übertragen werden kann. Die Kräfte können dabei in grundsätzlich beliebiger Form übertragen werden, wobei jedoch allgemein mechanische Kräfte, insbesondere eine Übertragung über Zug-Kräfte, Schub-Kräfte, Drehmomente und andere Arten mechanischer Kraftübertragung bevorzugt sind.

Unter einem Federelement ist allgemein im Rahmen der vorliegenden Erfindung ein Element zu verstehen, welches eingerichtet ist, um elastische Energie aufzunehmen und/oder abzugeben. Insbesondere kann das Federelement mindestens ein elastisch verformbares Element aufweisen. Wie unten noch näher beschrieben wird, kann das Federelement insbesondere mindestens eine Schraubenfeder oder Spiralfeder umfassen. Auch andere Federelemente sind grundsätzlich möglich. Das Federelement kann insbesondere mindestens einen Energiespeicher aufweisen, in welchem mechanische Energie in Form einer elastischen Verformung speicherbar ist. Das mindestens eine Federelement kann beispielsweise an einem Ende direkt oder indirekt mit der Reinigungsvorrichtung, beispielsweise einer Basis der Reinigungsvorrichtung, insbesondere einem Gestell der Reinigungsvorrichtung, verbunden sein, wobei die Basis beispielsweise bei einer Bewegung der Abdeckvorrichtung ortsfest verbleibt. Mit mindestens einem anderen Ende kann das Federelement über die Kraftübertragungsstrecke mit der Abdeckvorrichtung verbunden sein. Insbesondere kann das Federelement derart ausgestaltet sein, dass dieses bei der Bewegung der Abdeckvorrichtung von der geschlossenen Position in die geöffnete Position entspannt wird und bei einer umgekehrten Bewegung gespannt wird, beispielsweise gedehnt wird. Auch eine umgekehrte Aktion des Federelements ist jedoch grundsätzlich möglich.

Mittels der Kraftübertragungsstrecke wird mindestens eine Federkraft des Federelements auf die Abdeckvorrichtung übertragen. Beispielsweise kann diese Federkraft derart ausgestaltet sein, dass diese einer Gewichtskraft der Abdeckvorrichtung entgegenwirkt, insbesondere bei Abdeckvorrichtungen, bei denen die geöffnete Position oberhalb der geschlossenen Position angeordnet ist und bei denen die Abdeckvorrichtung somit in der geöffneten Position eine höhere potenzielle Energie oder Lageenergie aufweist als in der geschlossenen Position. Dies kann beispielsweise der Fall sein bei Haubengeschirrspülmaschinen oder Durchschubgeschirrspülmaschinen, bei welchen zum Öffnen der Reinigungskammer eine Haube oder ein Haubenmantel nach oben verschoben wird. In derartigen Geschirrspülmaschinen kann die Federkraft beispielsweise der Gewichtskraft entgegenwirken.

Die Kraftübertragungsstrecke weist mindestens einen Drehmomentwandler auf. Unter einem Drehmomentwandler ist dabei allgemein ein Element zu verstehen, mittels dessen ein Drehmoment übertragbar ist, mittels dessen ein Drehmoment in eine Kraft umgewandelt werden kann, mittels dessen eine Kraft in ein Drehmoment umgewandelt werden kann, mittels dessen ein Drehmoment in eine Kraft und anschließend wieder in ein Drehmoment umgewandelt werden kann oder mittels dessen eine Kraft in ein Drehmoment und anschließend wieder in eine Kraft umgewandelt werden kann. Der Drehmomentwandler kann also allgemein ein mechanischmechanischer Wandler sein, bei welchem ein oder mehrere Drehmomente in ein oder mehrere weitere Drehmomente und/oder in ein oder mehrere Kräfte umgewandelt werden. Der Drehmomentwandler weist mindestens ein Getriebe auf, beispielsweise mindestens ein Getriebe ausgewählt aus der Gruppe bestehend aus einem Kettengetriebe, einem Zahnradgetriebe oder einem Reibradgetriebe.

Der Drehmomentwandler ist derart eingerichtet, dass dieser ein über den Öffnungsweg veränderliches Übersetzungsverhältnis aufweist. Unter einem Übersetzungsverhältnis ist dabei allgemein ein Verhältnis zwischen einer Antriebs- und einer Abtriebsdrehzahl zu verstehen. So kann beispielsweise ein erstes Drehmoment an dem Drehmomentwandler anliegen und in ein zweites Drehmoment umgewandelt werden, wobei das Verhältnis zwischen dem ersten Drehmoment und dem zweiten Drehmoment oder dessen Kehrwert als Übersetzung oder Übersetzungsverhältnis bezeichnet werden kann. Unter einem über den Öffnungsweg veränderlichen Übersetzungsverhältnis ist dabei allgemein zu verstehen, dass der Drehmomentwandler an mindestens einer ersten Stelle oder in mindestens einem ersten Bereich des Öffnungswegs der Abdeckvorrichtung ein erstes Übersetzungsverhältnis aufweist und an mindestens einer zweiten Stelle oder in mindestens einem zweiten Bereich des Öffnungswegs ein zweites Übersetzungsverhältnis aufweist, wobei das erste Übersetzungsverhältnis und das zweite Übersetzungsverhältnis voneinander abweichen. So kann sich beispielsweise das Übersetzungsverhältnis über mindestens einen Bereich des Öffnungsweges kontinuierlich ändern. Alternativ oder zusätzlich können jedoch auch ein oder mehrere Bereiche vorgesehen sein, in welchen eine stufenweise Änderung des Übersetzungsverhältnisses auftritt. Beispiele werden unten noch näher erläutert.

Durch das veränderliche Übersetzungsverhältnis über den Öffnungsweg hinweg lassen sich zahlreiche der oben beschriebenen Probleme lösen. So kann insbesondere der Problematik begegnet werden, dass die Federkraft des mindestens einen Federelements von einem Dehnungszustand des Federelements abhängig sein kann. Diesbezüglich kann beispielsweise auf das Hook'sche Gesetz verwiesen werden. Durch die Verwendung eines Drehmomentwandlers mit veränderlichem Übersetzungsverhältnis lässt sich eine Vergleichmäßigung der von dem Federelement auf die Abdeckvorrichtung am Ort der Abdeckvorrichtung übertragenen Federkraft bewirken, so dass beispielsweise über den Öffnungsweg hinweg, beispielsweise ausgeschlossen der geschlossenen Position, eine zumindest näherungsweise Kraft auf die Abdeckvorrichtung übertragen wird, welche beispielsweise in jedem Punkt des Öffnungswegs, beispielsweise ausgenommen der geschlossenen Position, gleich der Gewichtskraft der Abdeckvorrichtung sein kann. Auf diese Weise kann beispielsweise in jedem Punkt des Öffnungswegs gewährleistet werden, dass sich die Abdeckvorrichtung in einem Kräftegleichgewicht befindet.

Die Reinigungsvorrichtung ist, wie oben ausgeführt, eine Geschirrspülmaschine. Die Geschirrspülmaschine ist ausgewählt aus einer Haubengeschirrspülmaschine und einer Durchschubgeschirrspülmaschine. Unter einer Haubengeschirrspülmaschine ist dabei allgemein eine Geschirrspülmaschine zu verstehen, welche eine Basis aufweist, die eine Unterseite der Spülkammer bereitstellt, und mindestens eine Haube oder einen Haubenmantel als Abdeckvorrichtung, welche ganz oder teilweise mindestens eine Seitenwand der Reinigungskammer sowie optional mindestens einen Deckel der Reinigungskammer bilden und welche nach oben oder nach unten aufgefahren werden können, um die Reinigungskammer freizugeben. Unter einer Durchschubgeschirrspülmaschine ist allgemein eine Geschirrspülmaschine zu verstehen, welche mindestens eine Durchschubvorrichtung aufweist, mittels derer, beispielsweise von einer Einschubseite her, Reinigungsgut, beispielsweise ein Korb mit Reinigungsgut, in die Spülkammer eingeschoben werden kann, beispielsweise bei geöffneter Haube, und bei der auf einer zweiten Seite, beispielsweise einer Entnahmeseite, das Reinigungsgut wieder aus der Reinigungskammer herausgeschoben werden kann, nach erfolgtem Reinigungsprozess. Im praktischen Sprachgebrauch wird der Begriff der Durchschubgeschirrspülmaschine häufig auch als Oberbegriff verwendet und umfasst beispielsweise auch Haubengeschirrspülmaschinen mit Durchschubvorrichtung und Geschirrspülmaschinen bei denen zur Öffnung des Spülraums nur seitliche Wände bewegt werden können. Durchschubgeschirrspülmaschinen umfassen in der Regel keine aktive Durchschubvorrichtung sondern einen manuellen Geschirrdurchschub. Die Durchschubvorrichtung umfasst beispielsweise Gleitschienen und/oder Führungen. Für Beispiele derartiger Haubengeschirrspülmaschinen kann auf den oben genannten Stand der Technik verwiesen werden.

Wie oben ausgeführt, kann die Abdeckvorrichtung auf verschiedene Weisen ausgestaltet sein.

Die Abdeckvorrichtung ist ausgewählt aus der Gruppe bestehend aus: einer die Reinigungskammer zumindest teilweise abdeckenden und/oder umschließenden Haube; einem die Reinigungskammer zumindest teilweise umschließenden Mantel; einer Schiebetür.

Im Folgenden wird die bevorzugte Ausgestaltung beschrieben, bei welcher die Abdeckvorrichtung ganz oder teilweise als Haube und/oder als Mantel ausgestaltet ist. Beispielsweise können die Haube und/oder der Mantel nach oben oder nach unten aufgefahren werden.

Der Öffnungsweg kann zumindest teilweise eine vertikale Richtungskomponente aufweisen. So kann sich allgemein die mindestens eine Abdeckvorrichtung vorzugsweise in vertikaler Richtung nach oben bewegen, insbesondere beim Öffnen der Abdeckvorrichtung, und/oder nach unten, insbesondere beim Schließen der Abdeckvorrichtung. Eine derartige Ausgestaltung eines vertikalen oder zumindest abschnittsweise vertikalen Öffnungsweges lässt sich insbesondere in Haubengeschirrspülmaschinen und/oder in Durchschubgeschirrspülmaschinen realisieren.

Die Abdeckvorrichtung kann, wie oben ausgeführt, in der geschlossenen Position und in der geöffneten Position insbesondere unterschiedliche potenzielle Energie aufweisen, insbesondere unterschiedliche Lageenergie. Beispielsweise kann die Abdeckvorrichtung in der geöffneten Position zumindest teilweise oberhalb der geschlossenen Position angeordnet sein, so dass insbesondere die Abdeckvorrichtung in der geöffneten Position eine höhere potenzielle Energie aufweist als in der geschlossenen Position. Auch diese Ausgestaltung lässt sich insbesondere in Haubengeschirrspülmaschinen oder auch in Durchschubgeschirrspülmaschinen realisieren.

Wie oben beschrieben, kann die Reinigungsvorrichtung insbesondere weiterhin mindestens eine Beaufschlagungsvorrichtung zur Beaufschlagung des Reinigungsguts in der Reinigungskammer mit mindestens einem Reinigungsfluid aufweisen. Beispielsweise können in der Reinigungskammer eine oder mehrere Reinigungsdüsen vorgesehen sein, über welche das Reinigungsfluid auf das Reinigungsgut aufgespritzt und/oder aufgesprüht und/oder aufgetropft werden kann. Insbesondere können auch ein oder mehrere Sprüharme vorgesehen sein, insbesondere rotierende Sprüharme.

Die Reinigungsvorrichtung kann insbesondere als gewerbliche Reinigungsvorrichtung ausgestaltet sein, nämlich als gewerbliche Geschirrspülmaschine. Gewerbliche Geschirrspülmaschinen zeichnen sich gegenüber Haushaltsgeräten in der Regel dadurch aus, dass für einen Spülvorgang und einen Nachspülvorgang getrennte Systeme vorgesehen sind. Dies bedeutet insbesondere, dass während des Spülvorgangs bereits in einem getrennten Nachspülsystem eine Nachspülflüssigkeit aufbereitet werden kann, beispielsweise durch eine entsprechende Temperierung und/oder eine entsprechende Zugabe von Zusatzstoffen wie beispielsweise einem Klarspüler. Dementsprechend kann die Reinigungsvorrichtung insbesondere mindestens einen von der Reinigungskammer getrennt ausgebildeten Aufbereitungstank aufweisen, insbesondere mindestens einen Boiler, wobei in dem Aufbereitungstank eine Nachspülflüssigkeit temperierbar ist, während in der Reinigungskammer bereits ein Spülvorgang läuft. Nach Abschluss des Spülvorgangs kann dann beispielsweise zu einem Nachspülvorgang gewechselt werden, wobei Spülflüssigkeit aus der Spülkammer abgepumpt werden kann oder ablaufen kann, bevor dann, unter Verwendung der zuvor aufbereiteten Nachspülflüssigkeit, der Nachspülvorgang durchgeführt wird. An den mindestens einen Nachspülvorgang kann dann beispielsweise mindestens ein Trocknungsvorgang angeschlossen werden.

Die Kraftübertragungsstrecke weist mindestens ein Getriebe auf. Unter einem Getriebe kann allgemein ein Maschinenelement verstanden werden, mittels dessen Bewegungsgrößen geändert werden können. Beispielsweise kann eine Änderung einer Kraft oder eines Drehmoments mittels des Getriebes erfolgen. Insbesondere kann eine zu ändernde Bewegung eine Drehbewegung sein. Der Drehmomentwandler ist Bestandteil des Getriebes.

Das Getriebe umfasst mindestens ein Zugmittelgetriebe, insbesondere mindestens ein Kettengetriebe. Unter einem Zugmittelgetriebe ist dabei allgemein ein Getriebe zu verstehen, bei welchem ein Drehmoment zwischen zwei Elementen, beispielsweise zwischen mindestens einer Welle und mindestens einem weiteren Element, insbesondere auch zwischen zwei Wellen, mit Hilfe eines Zugmittels übertragen wird, beispielsweise eines die mindestens eine Welle umschlingenden Zugmittels. Unter einem Zugmittel wird ein verformbares, beispielsweise biegbares oder dehnbares langgestrecktes Element verstanden, mittels dessen eine Zugkraft übertragbar ist. Die Kraftübertragungsstrecke weist mindestens ein Zugmittel auf, insbesondere ein biegbares Zugmittel. Das Zugmittel ist ausgewählt aus der Gruppe bestehend aus: einer Kette, insbesondere einer Rollenkette, einer Bolzenkette oder einer Gliederkette; einem Seil und/oder Seilzug; einem elastischen Band; einem Riemen, insbesondere einem Zahnriemen oder einem Keilriemen.

Insbesondere kann die Übertragungsstrecke derart ausgestaltet sein, dass das mindestens eine Zugmittel redundant ausgelegt ist. So kann beispielsweise zum Übertragen einer Zugkraft von einem Element auf ein anderes Element eine Mehrzahl an Zugmitteln vorgesehen sein, welche beispielsweise gleichartig ausgestaltet sein können. So können beispielsweise Fehler vermieden oder minimiert werden, welche durch einen Bruch oder eine andere Art der Beschädigung oder Außerfunktionsstellung des Zugmittels eintreten könnten.

Der Drehmomentwandler kann insbesondere mindestens ein, um mindestens eine Achse, drehbar gelagertes Drehmomentübertragungselement aufweisen. An dem Drehmomentübertragungselement kann beispielsweise an mindestens einem, von der Achse in mindestens einem Abstand R beabstandeten, Angriffsbereich oder Angriffspunkt mindestens ein Zugmittel angreifen und ein Drehmoment auf das Drehmomentübertragungselement ausüben. Der Abstand R kann von einer Winkelstellung des Drehmomentübertragungselements abhängig sein, beispielsweise einer Winkelstellung in einem beliebigen Koordinatensystem, beispielsweise einem Polarkoordinatensystem mit der Achse des Drehmomentübertragungselements als Koordinatenachse. Insbesondere kann sich der Abstand R über mindestens einen Winkelbereich ändern, wobei die Änderung beispielsweise ausgewählt sein kann aus der Gruppe bestehend aus: einer kontinuierlichen Änderung; einer stetigen Änderung, beispielsweise einer stetigen Abnahme oder einer stetigen Zunahme; einer stufenweisen Änderung. Beispiele werden unten noch näher erläutert.

Der Drehmomentwandler kann insbesondere mindestens eine Kettenscheibe mit mindestens einem variablen Radius aufweisen. So kann die Kettenscheibe beispielsweise derart ausgestaltet sein, dass diese in mindestens einem ersten Winkelbereich einen anderen Radius aufweist als in mindestens einem anderen Winkelbereich.

Die Abdeckvorrichtung kann insbesondere über mindestens ein erstes Zugmittel mit einer Welle verbunden sein. Diese Verbindung kann direkt geschehen oder auch indirekt. Dieses erste Zugmittel kann die Abdeckvorrichtung direkt mit der Welle verbinden oder auch über eine oder mehrere Umlenkrollen. Auf diese Weise kann eine Drehbewegung der Welle in eine Öffnungsoder Schließbewegung der Abdeckvorrichtung übertragbar oder umwandelbar sein. Alternativ oder zusätzlich kann umgekehrt auch eine Öffnungs- oder Schließbewegung der Abdeckvorrichtung in eine Drehbewegung der Welle übertragbar oder umwandelbar sein. Die Welle kann insbesondere über mindestens ein zweites Zugmittel mit dem Federelement verbunden sein. Auch hier kann die Verbindung direkt oder indirekt erfolgen, beispielsweise auch wieder über Zwischenschaltung eines oder mehrerer Zwischenelemente. Wiederum kann auch eine Umlenkung über eine oder mehrere Umlenkrollen erfolgen. Der mindestens eine Drehmomentwandler mit dem veränderlichen Übersetzungsverhältnis kann zwischen dem ersten Zugmittel und der Welle und/oder zwischen der Welle und dem zweiten Zugmittel angeordnet sein. Beispielsweise kann das erste Zugmittel über mindestens eine erste Kettenscheibe an der Welle angreifen, und das zweite Zugmittel kann über die Kettenscheibe mit dem variablen Radius an der Welle angreifen. Dabei kann die Kettenscheibe, über welche das erste Zugmittel an der Welle angreift, beispielsweise eine Kettenscheibe mit konstantem Radius sein. Alternativ ist jedoch auch eine Ausgestaltung mit variablem Radius möglich. Alternativ kann jedoch auch das erste Zugmittel über eine Kettenscheibe mit variablem Radius an der Welle angreifen, und das zweite Zugmittel kann über eine Kettenscheibe mit einem konstanten Radius an der Welle angreifen. Verschiedene Ausgestaltungen sind möglich, um ein variables Übersetzungsverhältnis über den Öffnungsweg hinweg zu erzielen.

Das Federelement kann insbesondere in mindestens zwei unterschiedlichen Positionen der Abdeckvorrichtung entlang des Öffnungswegs unterschiedliche Dehnungszustände aufweisen. Der Drehmomentwandler kann derart ausgestaltet sein, dass durch die unterschiedlichen Dehnungszustände bedingte unterschiedliche Federkräfte des Federelements durch die unterschiedlichen Übersetzungsverhältnisse ausgeglichen werden, so dass in den unterschiedlichen Positionen zumindest weitgehend identische Kräfte auf die Abdeckvorrichtung wirken. Unter "zumindest weitgehend identischen" Kräften sind dabei allgemein identische Kräfte zu verstehen oder auch Kräfte, welche beispielsweise um nicht mehr als 20 %, vorzugsweise um nicht mehr als 10 % und besonders bevorzugt um nicht mehr als 5 % voneinander abweichen. Da die Federkräfte des Federelements in der Regel als Funktion der Auslenkung des Federelements bekannt sind (beispielsweise unter Anwendung empirischer Messmethoden oder auch unter Anwendung des Hook'schen Gesetzes), kann das Übersetzungsverhältnis auf einfache Weise derart berechnet werden, dass in den beiden unterschiedlichen Positionen und vorzugsweise über den gesamten Öffnungsweg hinweg, beispielsweise unter Ausnahme der geschlossenen Position, identische Kräfte oder zumindest weitgehend identische Kräfte auf die Abdeckvorrichtung wirken.

Das Federelement, die Abdeckvorrichtung und der Drehmomentwandler mit seinem veränderlichen Übersetzungsverhältnis können insbesondere derart eingerichtet sein, dass die Abdeckvorrichtung ohne Einwirkung zusätzlicher Kräfte in jeder Position des Öffnungsweges in Ruhe verbleibt. Unter "zusätzlichen Kräften" sind dabei allgemein jegliche Kräfte zu verstehen, welche nicht durch die Gewichtskraft der beteiligten Komponenten und/oder die Federkraft des mindestens einen Federelements auf die Abdeckvorrichtung, den Drehmomentwandler und das Federelement ausgeübt werden. Insbesondere kann es sich hierbei um manuell durch ein Bedienpersonal aufgebrachte Kräfte handeln und/oder auch durch Kräfte, welche durch mindestens einen zusätzlichen Motor eingebracht werden. Ohne derartige zusätzliche Kräfte soll jedoch in der bevorzugten Ausgestaltung die Abdeckvorrichtung in jeder Position des Öffnungsweges in Ruhe verbleiben.

Wie oben ausgeführt, können ein oder mehrere Zugmittel redundant ausgelegt sein. Alternativ oder zusätzlich kann auch das mindestens eine Federelement redundant ausgelegt sein, so dass mindestens zwei Federelemente vorgesehen sein können. Insbesondere kann das mindestens eine Federelement mindestens zwei identische Federelemente umfassen. Durch die Redundanz können beispielsweise Fehler, welche durch einen Bruch eines Federelements entstehen können, zumindest teilweise in ihrer Auswirkung vermindert werden.

Das Federelement kann insbesondere weiterhin mindestens ein Sicherungselement aufweisen, wobei das Sicherungselement eingerichtet sein kann, um einen Bruch des Federelements oder, wenn mehrere Federelemente vorgesehen sind, mindestens eines der Federelemente aufzufangen. Unter einem Sicherungselement ist dabei allgemein ein beliebiges Element zu verstehen, welches die genannte Sicherungsfunktion aufweist. Insbesondere kann das Sicherungselement ein mechanisches Element sein, welches eine weitere Bewegung eines oder mehrerer Elemente innerhalb der Kraftübertragungsstrecke behindert oder vermindert, sobald ein Federelement gebrochen ist. So kann bei einem Brechen eines Federelements eine weitere Bewegung eines redundanten weiteren Federelements vermindert werden oder verhindert werden, beispielsweise eine Bewegung eines zweiten Federelements in Form einer weiteren Ausdehnung dieses zweiten Federelements. Das Sicherungselement lässt sich insbesondere, wie unten noch näher ausgeführt wird, mittels mindestens einer Sicherungsstange realisieren. So kann beispielsweise mindestens eine Sicherungsstange vorgesehen sein, wobei die Kraftübertragungsstrecke bei einem Bruch des Federelements an die Sicherungsstange ankoppelt, so dass beispielsweise eine freie Bewegung der Kraftübertragungsstrecke aufgrund eines Bruchs des Federelements verhindert wird.

Die Ankopplung kann beispielsweise dadurch geschehen, dass eine Verkantung eines Übertragungselements zwischen der Kraftübertragungsstrecke und der Sicherungsstange erfolgt, sobald ein Bruch des Federelements eintritt. Durch diese Verkantung kann eine feste Ankopplung erfolgen, während in einem Normalzustand, in welchem das Federelement nicht gebrochen ist, die Sicherungsstange beispielsweise gleitend relativ zu dem Übertragungselement gelagert ist. Das Übertragungselement kann beispielsweise mindestens einen von der Sicherungsstange durchsetzten Waagebalken umfassen. Beispielsweise können an zwei einander gegenüberliegenden Enden des Waagebalkens zwei Federelemente angreifen, wobei der Waagebalken mittig eine Durchgangsbohrung aufweist, in welcher eine Sicherungsstange gelagert ist. Durch die beiden Federelemente kann der Waagebalken im Gleichgewicht gehalten werden, so dass in einem Normalzustand die Sicherungsstange nicht gegenüber dem Waagebalken verkantet. Bricht hingegen eines der Federelemente, so wird durch die Federkraft des verbleibenden Federelements der Waagebalken gegenüber der Sicherungsstange verkippt und verkantet an der Sicherungsstange, so dass der Waagebalken fest an der Sicherungsstange ankoppeln kann. Die Kraftübertragungsstrecke, beispielsweise mindestens ein Zugmittel der Kraftübertragungsstrecke, kann an den Waagebalken gekoppelt sein, so dass bei dem Verkanten des Waagebalkens eine Ankopplung der Kraftübertragungsstrecke, insbesondere des Zugmittels, an dem Waagebalken erfolgen kann. Auch andere Arten von Sicherungselementen sind jedoch grundsätzlich möglich.

Die Abdeckvorrichtung kann insbesondere weiterhin mindestens ein Betätigungselement aufweisen, welches durch einen Benutzer der Reinigungsvorrichtung betätigbar ist, um eine Kraft auf die Abdeckvorrichtung auszuüben und dadurch die Abdeckvorrichtung von der geschlossenen Position in die geöffnete Position zu bringen oder umgekehrt. Das mindestens eine Betätigungselement kann direkt an der Abdeckvorrichtung angebaut sein und/oder kann ganz oder teilweise in diese integriert sein. Das Betätigungselement kann insbesondere mindestens einen Griff aufweisen, der beispielsweise mit der Haube verbunden sein kann oder ganz oder teilweise in die Haube integriert sein kann. Die Ausbildung und Form des Griffs ist prinzipiell beliebig. Eine Ausformung, die eine ergonomische Betätigung durch das Bedienpersonal ermöglicht, ist bevorzugt. Alternativ kann das Betätigungselement indirekt an der Abdeckvorrichtung angreifen. Weitere mögliche Ausgestaltungen betreffen das Federelement. So kann das Federelement insbesondere ausgewählt sein aus der Gruppe bestehend aus: einer Schraubenfeder; einer Spiralfeder; einer Torsionsfeder; einer Blattfeder; einem elastischen Element, insbesondere einem Gummizug. Auch andere Ausgestaltungen sind jedoch alternativ oder zusätzlich möglich. Weiterhin können auch unterschiedliche Arten von Federelementen miteinander kombiniert werden.

Das Federelement kann insbesondere in der geschlossenen Position der Abdeckvorrichtung maximal gedehnt sein. Dies kann insbesondere bedeuten, dass das Federelement in der geöffneten Position eine erste Dehnung aufweist und in der geschlossenen Position eine zweite Dehnung, wobei die zweite Dehnung größer ist als die erste Dehnung und wobei in einem Zwischenbereich entlang des Öffnungswegs zwischen der geschlossenen Position und der geöffneten Position keine größere Dehnung auftritt als in der geschlossenen Position.

Die Reinigungsvorrichtung weist, zusätzlich zu der oben genannten Krafteinwirkung der Federkraft des Federelements, mindestens einen elektromechanischen Antrieb zur Bewegung der Abdeckvorrichtung auf. Insbesondere kann der elektromechanische Antrieb mindestens einen Motor aufweisen. Der elektromechanische Antrieb kann wahlweise an die Abdeckvorrichtung koppelbar sein. So kann der elektromechanische Antrieb beispielsweise an die Kraftübertragungsstrecke angekoppelt werden, vorzugsweise wahlweise. Beispielsweise kann der elektromechanische Antrieb an die oben genannte Welle gekoppelt sein oder koppelbar sein, an welcher auch das erste Zugmittel, das zweite Zugmittel und der Drehmomentwandler mit dem veränderlichen Übersetzungsverhältnis angekoppelt sein können. So kann beispielsweise auch eine durch den elektromechanischen Antrieb, beispielsweise den Motor, auf die Welle übertragene Drehbewegung in Form einer Kraft auf die Abdeckvorrichtung übertragen werden, beispielsweise um die Abdeckvorrichtung zu öffnen.

Die Reinigungsvorrichtung kann zusätzlich auch mit einer anderen Art des Antriebs für die Abdeckvorrichtung ausgestattet sein. Beispielsweise kann mindestens ein Antrieb vorgesehen sein, ausgewählt aus der Gruppe bestehend aus einem hydraulischen Antrieb, einem elektrohydraulischen Antrieb, einem pneumatischen Antrieb oder einem elektropneumatischen Antrieb. Auch andere Ausgestaltungen sind jedoch denkbar.

Die Reinigungsvorrichtung weist weiterhin mindestens eine Drehmomentüberwachung zur Überwachung eines von dem elektromechanischen Antrieb auf die Abdeckvorrichtung ausgeübten Drehmoments auf. Dabei kann das Drehmoment unmittelbar an der Abdeckvorrichtung erfasst werden, unmittelbar am und/oder Antrieb oder auch an einem beliebigen Element zwischen dem elektromechanischen Antrieb und der Abdeckvorrichtung, beispielsweise innerhalb der Kraftübertragungsstrecke. Auch eine Kombination der genannten Möglichkeiten ist denkbar. Die Kraftübertragungsstrecke kann auch ganz oder teilweise zur Übertragung einer Kraft von dem elektromechanischen Antrieb auf die Abdeckvorrichtung genutzt werden. Die Drehmomentüberwachung kann beispielsweise derart gestaltet sein, dass bei Auftritt eines maximalen Drehmoments, beispielsweise eines vorgegebenen Grenz-Drehmoments, der Antrieb automatisch gestoppt, abgeschaltet oder abgekoppelt wird. So kann die Drehmomentüberwachung beispielsweise ausgewählt sein aus der Gruppe bestehend aus einer Drehmomentstütze; einem Schalter, insbesondere einem Drehmomentschalter und/oder einem Endschalter; einem Drehmomentsensor; einem Freilauf; einem Sperrklinkenrad. Verschiedene andere Ausgestaltungen einer Drehmomentüberwachung sind möglich.

Die Reinigungsvorrichtung weist weiterhin mindestens eine Steuerung auf. Beispielsweise kann dies eine zentrale Maschinensteuerung sein, mittels derer ein oder mehrere Spülprogramme steuerbar sind. Beispielsweise kann die Steuerung eingerichtet sein, um mindestens einen Spülvorgang, mindestens einen Nachspülvorgang und optional mindestens einen Trocknungsvorgang zu steuern. Die Steuerung ist auch eingerichtet, um eine Bewegung und/oder eine Position der Abdeckvorrichtung zu erfassen. Diese Erfassung kann beispielsweise durch eine Erfassung einer Stellung und/oder einer Bewegung der Übertragungsstrecke erfolgen. Auch an anderen Stellen kann eine derartige Überwachung erfolgen. Die Reinigungsvorrichtung und insbesondere die Steuerung ist eingerichtet, um Kräfte und/oder Drehmomente innerhalb der Kraftübertragungsstrecke zu überwachen.

Die Reinigungsvorrichtung kann weiterhin mindestens ein Führungselement aufweisen, wobei das Führungselement eingerichtet sein kann, um die Abdeckvorrichtung über den Öffnungsweg hinweg zu führen. Insbesondere kann es sich dabei um eine vertikal ausgerichtete Führung handeln. Das Führungselement kann insbesondere mindestens eine Führungsschiene aufweisen. Beispielsweise können zwei Führungsschienen außerhalb einer Haube vorgesehen sein. Auch andere Ausgestaltungen sind möglich. Das mindestens eine Führungselement kann insbesondere ganz oder teilweise außerhalb der Reinigungskammer angeordnet sein.

Wie oben ausgeführt, wird in einem zweiten Aspekt der vorliegenden Erfindung ein Verfahren zum Reinigen von Reinigungsgut vorgeschlagen. Das Verfahren wird unter Verwendung der Reinigungsvorrichtung gemäß der vorliegenden Erfindung, insbesondere gemäß einer oder mehreren der oben beschriebenen Ausgestaltungen und/oder gemäß einer oder mehreren der nachfolgend noch näher beschriebenen Ausgestaltungen, durchgeführt. Dementsprechend kann für mögliche Definitionen und/oder Optionen des Verfahrens auf die Beschreibung der Reinigungsvorrichtung verwiesen werden.

Das Verfahren umfasst verschiedene Verfahrensschritte, welche beispielsweise in der genannten Reihenfolge durchgeführt werden können. Auch eine andere Reihenfolge ist jedoch grundsätzlich möglich. Weiterhin kann das Verfahren zusätzliche, nicht genannte Verfahrensschritte umfassen. Weiterhin können auch einer oder mehrere oder auch alle der Verfahrensschritte wiederholt und/oder kontinuierlich durchgeführt werden. Weiterhin können zwei oder mehrere der genannten Verfahrensschritte oder auch alle der genannten Verfahrensschritte auch zeitgleich oder zeitlich überlappend durchgeführt werden.

Das Verfahren umfasst mindestens einen Reinigungsschritt, bei welchem ein Reinigen des Reinigungsguts in mindestens einer Reinigungskammer erfolgt. Beispielsweise kann dieser Reinigungsschritt mindestens einen Spülschritt und/oder mindestens einen Nachspülschritt oder Klarspülschritt umfassen. Weiterhin kann dieser mindestens eine Reinigungsschritt auch optional mindestens einen Trocknungsschritt umfassen.

Weiterhin wird bei dem Verfahren mindestens eine die Reinigungskammer zumindest teilweise umschließende Abdeckvorrichtung verwendet. Das Verfahren umfasst weiterhin einen Öffnungsschritt und/oder einen Schließschritt, wobei eine Bewegung der Abdeckvorrichtung über einen Öffnungsweg von einer geschlossenen Position in eine geöffnete Position oder umgekehrt erfolgt.

Die Abdeckvorrichtung ist über mindestens eine Kraftübertragungsstrecke mit mindestens einem Federelement verbunden. Das Verfahren umfasst mindestens eine Übertragung mindestens einer Federkraft des Federelements mittels der Kraftübertragungsstrecke auf die Abdeckvorrichtung. Die Kraftübertragungsstrecke weist mindestens einen Drehmomentwandler auf, wobei der Drehmomentwandler ein über den Öffnungsweg veränderliches Übersetzungsverhältnis aufweist.

Für weitere mögliche Ausgestaltungen des Verfahrens kann auf die obige Beschreibung der Reinigungsvorrichtung oder auch auf die nachfolgenden Ausführungsbeispiele verwiesen werden.

Die vorgeschlagene Reinigungsvorrichtung und das vorgeschlagene Verfahren weisen zahlreiche Vorteile gegenüber bekannten Vorrichtungen und Verfahren auf und lassen sich auf vorteilhafte Weise in Haubengeschirrspülmaschinen und Durchschubgeschirrspülmaschinen umsetzen.

So ist beispielsweise eine Führung der Abdeckvorrichtung, insbesondere der Haube, außerhalb des Spülraums möglich, beispielsweise an einer Rückseite eines Maschinengehäuses. Die Führung kann beispielsweise über zwei Führungselemente in Form von rechteckigen Profilen rechts und links an der Maschine erfolgen, beispielsweise mit Rechteckrohren oder Quadratrohren. Die Führung kann beispielsweise senkrecht angeordnet sein und kann beispielsweise von jeweils drei Rollen abgestützt sein. Auch eine andere Ausgestaltung der Führung ist möglich. An den Führungsprofilen kann beispielsweise oben je ein Kragarm nach vorne ausgebildet sein, auf denen die komplett vormontierte Haube aufgeschoben werden kann und mit nur wenigen Befestigungselementen, z.B. zwei Schrauben, gesichert werden kann. Auf diese Weise lässt sich eine besonders einfach zu montierende Führung realisieren.

An jeder Führung, beispielsweise an jedem Führungsprofil, kann unten jeweils mindestens ein Zugmittel befestigt sein, beispielsweise jeweils mindestens eine Rollenkette. Das mindestens eine Zugmittel kann beispielsweise über jeweils mindestens ein Umlenkrad im oberen Bereich des Maschinengehäuses geführt sein und kann beispielsweise weiter auf jeweils einem Kettenrad im unteren Bereich des Gehäuses aufgelegt sein. Allgemein kann jedes Zugmittel ohne Umlenkung gespannt sein oder ein- oder mehrfach umgelenkt sein.

Die beiden mit den Führungsprofilen verbundenen Zugmittel, beispielsweise die Rollenketten, können beispielsweise an ihrem unteren Ende mit jeweils einem Kettenrad oder Kettenblatt verbunden sein. Diese beiden unteren Kettenräder sind beispielsweise miteinander drehstarr verbunden, beispielsweise über die oben genannte Welle. Weiterhin kann den beiden unteren Kettenrädern zusätzlich ein drittes Kettenblatt oder Kettenrad zugeordnet sein, beispielsweise indem dieses drehfest auf der Welle montiert ist. Dieses dritte Kettenrad kann beispielsweise das Drehmomentübertragungselement mit dem mit von der Winkelstellung abhängigen Radius sein. Auf diesem dritten Kettenrad kann eine weitere Kette aufgelegt sein, gegenläufig zu den beiden anderen Ketten, die am anderen Ende mit dem mindestens einen Federelement, beispielsweise einer oder vorzugsweise mehreren Zugfedern, verbunden sein kann. Das mindestens eine Federelement, beispielsweise die Zugfedern, können beispielsweise im oberen Teil des Gehäuses befestigt sein.

Wenn die Abdeckvorrichtung, beispielsweise die Haube, geschlossen ist, können die beiden Ketten, die unten an den Führungsprofilen befestigt sind, weitgehend von ihren Rädern abgewickelt sein. Die dritte Kette kann hingegen weitgehend auf ihrem Rad aufgewickelt sein, und die Zugfedern können gespannt sein. Beim Anheben der Abdeckvorrichtung aus der geschlossenen Position, beispielsweise beim Anheben der Haube, können sich die ersten beiden Ketten auf ihre Räder aufwickeln. Gleichzeitig kann die dritte Kette abgewickelt werden, und das mindestens eine Federelement, beispielsweise die Zugfedern, können sich entspannen.

Um die Veränderung der Federkraft über den Weg auszugleichen, hat das dritte Rad, wie oben ausgeführt, vorzugsweise einen Wirkradius und/oder Teilkreis, der sich über den Umfang verändert. Auf diese Weise lässt sich besonders einfach ein Drehmomentwandler mit veränderlichem Übersetzungsverhältnis realisieren. Das dritte Kettenrad oder Kettenblatt, welches über das mindestens eine dritte Zugmittel mit dem mindestens einen Federelement verbunden ist, kann also als Drehmomentübertragungselement wirken, mit von der Winkelstellung abhängigem Abstand zwischen einer Drehachse und einem Angriffspunkt des dritten Zugmittels. Unter einem Angriffspunkt ist dabei allgemein ein umfangsseitiger Punkt zu verstehen, an welchem eine tangentiale oder zumindest nicht vollständig radiale Kraft auf das Drehmomentübertragungselement ausgeübt wird. Dies kann beispielsweise der Punkt sein, an welchem sich das dritte Zugmittel von einem Umfang des Drehmomentübertragungselements abhebt.

Durch diese Ausführung lässt sich beispielsweise die Veränderung der Federkraft über dem Weg und/oder über der Dehnung des mindestens einen Federelements an die tatsächlich erforderliche Kraft zum Ausgleich des Haubengewichts anpassen. Außer einer gleichmäßigen und/oder kontinuierlichen Radiusverkleinerung oder Radiusvergrößerung des mindestens einen optionalen Drehmomentübertragungselements lassen sich auch ungleichförmige Anpassungen realisieren. Zur Dämpfung der Bewegung an den Endlagen lassen sich an den Kettenrädern alternativ oder zusätzlich auch beispielsweise sprungartige Durchmesserveränderungen einarbeiten.

Die Kettenräder können beispielsweise einzeln aus Metall gefertigt und zusammengesetzt sein.

Weiter können einzelne Teile des Rädersatzes, wie beispielsweise Führungsscheiben, ganz oder teilweise aus Kunststoff gefertigt sein, oder auch der gesamte Rädersatz. So kann das ganze Getriebe beispielsweise ganz oder teilweise aus Metall und/oder Kunststoff hergestellt sein. Auch andere Materialien lassen sich einsetzen, wie beispielsweise keramische Materialien.

Der Rädersatz kann beispielsweise mit Wälzlagern gelagert sein, was eine geringe Reibung und dadurch einen leichten Lauf ermöglicht.

Um eine Maschinenausführung der Reinigungsvorrichtung mit halbautomatischer oder vollautomatischer Abdeckvorrichtung, beispielsweise Haube, zu realisieren, kann am Getriebe, beispielsweise am Rädersatz, ein Elektromotor oder eine andere Art von elektromechanischem Antrieb angekoppelt sein. Die Ankopplung an das Getriebe kann beispielsweise ebenfalls mittels mindestens eines Zugmittel erfolgen, beispielsweise mittels mindestens einer weiteren Kette und zwei Ritzeln.

Weiterhin lassen sich im Rahmen der vorgeschlagenen Reinigungsvorrichtung auf einfache Weise Sicherungsmaßnahmen realisieren. So lassen sich beispielsweise, um Bedienpersonal vor zu großen Schließkräften der automatisierten Abdeckvorrichtung, insbesondere Haube, zu schützen, eine oder mehrere der folgenden Sicherungsmaßnahmen einsetzen.

So kann beispielsweise der elektromechanische Antrieb, insbesondere der Elektromotor, so befestigt sein, dass sein Drehmoment über eine Drehmomentstütze, beispielsweise eine federunterstützte Drehmomentstütze, abgefangen wird. Bei einem zu großen Drehmoment, beispielsweise ab einem Grenzwert oder bei Überschreiten eines Grenzwertes, entsprechend beispielsweise einem Grenzwert für eine Schließkraft an der Abdeckvorrichtung, insbesondere der Haube, wird diese Drehmomentstütze ausgelenkt. Diese Bewegung kann beispielsweise mit einem Schalter erkannt werden, der sein Signal an die Steuerung weitergibt. Die Steuerung kann dann beispielsweise die Bewegung der Abdeckvorrichtung, insbesondere der Haube, beenden und eine umgekehrte Bewegung einleiten.

Alternativ oder zusätzlich kann beispielsweise im Antriebsstrang ein Drehgeber integriert sein, der mit der Steuerung verbunden ist. Die Steuerung kann erkennen, wenn die Signale des Drehgebers ausbleiben, beispielsweise weil die Bewegung behindert ist. In diesem Fall kann die Steuerung dann die Bewegung der Abdeckvorrichtung, insbesondere der Haube, beenden und/oder andere Aktionen einleiten, beispielsweise eine umgekehrte Bewegung.

Zur Begrenzung einer möglicherweise auftretenden Quetschkraft kann die Gewichtsausgleichskraft für die Abdeckvorrichtung, insbesondere die Haube, derart auf die Schließkraft durch den Antrieb abgestimmt werden, dass ungefährliche Werte nicht überschritten werden.

Für einen Gewichtsausgleich der Abdeckvorrichtung, insbesondere der Haube, können in der Reinigungsvorrichtung verschiedene Konzepte umgesetzt werden. Beispielsweise kann, insbesondere für eine manuelle Betätigung der Abdeckvorrichtung über den gesamten Öffnungsweg, welcher auch als Verfahrweg bezeichnet werden kann, hinweg oder zumindest einen Teil desselben, das Gewicht der Abdeckvorrichtung, insbesondere der Haube, zu 100 % ausgeglichen sein durch die an der Abdeckvorrichtung wirkende und durch die Kraftübertragungsstrecke gewandelte Federkraft. Dabei können auch Toleranzen akzeptabel sein, wie oben ausgeführt, beispielsweise Toleranzen von nicht mehr als 10 %, insbesondere nicht mehr als 5 % oder sogar nicht mehr als 2 %. Optional können nur in einer oder mehreren bestimmten Positionen entlang des Öffnungswegs Abweichungen von diesem 100-prozentigen Ausgleich vorgesehen sein. Beispielsweise kann in der geschlossenen Position die Gewichtskraft der Abdeckvorrichtung, insbesondere der Haube in ihrer unteren, geschlossenen Position, nur unvollständig ausgeglichen sein, so dass die Abdeckvorrichtung oder Haube im Betrieb der Reinigungsvorrichtung sicher geschlossen bleibt. Alternativ oder zusätzlich kann in dieser geschlossenen Position natürlich auch eine Verriegelung erfolgen.

Alternativ oder zusätzlich kann auch eine halbautomatische Betätigung der Abdeckvorrichtung erfolgen, insbesondere eine halbautomatische Haubenbetätigung. Vorzugsweise ist insbesondere in diesem Fall über den gesamten Öffnungsweg hinweg oder zumindest einem Teil desselben der Gewichtsausgleich so eingestellt, dass die Abdeckvorrichtung, insbesondere die Haube, selbsttätig in die geöffnete Position fährt. Zum Betrieb der Reinigungsvorrichtung muss dann in der Regel das Bedienpersonal die Abdeckvorrichtung, beispielsweise die Haube, von Hand in die geschlossene Position, insbesondere die untere Position, bewegen. Dort kann die Abdeckvorrichtung selbsttätig fixiert und/oder verriegelt werden, beispielsweise über mindestens einen Verriegelungsmechanismus, der beispielsweise von der Steuerung betätigt werden kann. Am Ende eines Spülzyklus kann beispielsweise die Steuerung den Verriegelungsmechanismus wieder entriegeln, und die Abdeckvorrichtung kann sich dann beispielsweise selbsttätig öffnen oder öffnen lassen.

Wiederum alternativ oder zusätzlich kann auch eine vollautomatische Betätigung der Abdeckvorrichtung realisierbar sein. Insbesondere in diesem Fall kann wiederum über den gesamten Öffnungsweg hinweg oder zumindest einen Teil desselben das Gewicht der Abdeckvorrichtung, insbesondere der Haube, zu 100 % ausgeglichen sein. Ein Antriebsmechanismus kann die Abdeckvorrichtung bewegen, beispielsweise gesteuert durch entsprechende Befehle der Steuerung.

### Kurze Beschreibung der Figuren

Weitere Einzelheiten und Merkmale der Erfindung ergeben sich aus der nachfolgenden Beschreibung von bevorzugten Ausführungsbeispielen, insbesondere in Verbindung mit den Unteransprüchen. Hierbei können die jeweiligen Merkmale für sich alleine oder zu mehreren in Kombination miteinander verwirklicht sein. Die Erfindung ist nicht auf die Ausführungsbeispiele beschränkt. Die Ausführungsbeispiele sind in den Figuren schema-tisch dargestellt. Gleiche Bezugsziffern in den einzelnen Figuren bezeichnen dabei gleiche oder funktionsgleiche bzw. hinsichtlich ihrer Funktionen einander entsprechende Elemente.

Im Einzelnen zeigen:
- Figur 1: eine exemplarische Vorderansicht einer Durchschubgeschirrspülmaschine und einer Haubengeschirrspülmaschine, in denen die Erfindung umgesetzt werden kann;
- Figur 2: eine Seitenansicht der Haubengeschirrspülmaschine gemäß Figur 1;
- Figur 3: eine schematische Ansicht einer Kraftübertragungsstrecke und von Federelementen zum Gewichtsausgleich der Haube der Haubengeschirrspülmaschine; und
- Figur 4: ein Beispiel eines Sicherungselements zur Sicherung eines Bruchs eines Federelements in der Ausführungsform gemäß Figur 3.

### Beschreibung der Ausführungsbeispiele

In Figur 1 ist ein Ausführungsbeispiel einer erfindungsgemäßen Reinigungsvorrichtung 110 dargestellt. Die Reinigungsvorrichtung 110 ist in diesem Ausführungsbeispiel als Durchschubgeschirrspülmaschine 112 ausgestaltet, die einen Einlauftisch oder Zulauftisch 114, eine Haubengeschirrspülmaschine 116 und einen Auslauftisch 118 umfasst. Die Reinigungsvorrichtung 110 ist in Figur 1 in Vorderansicht dargestellt. In Figur 2 ist die Haubengeschirrspülmaschine 116 nochmals in einer Seitenansicht gezeigt.

Neben der Haubengeschirrspülmaschine 116 umfasst die Durchschubgeschirrspülmaschine 112 im Bereich des Zulauftischs 114 exemplarisch ein Becken 120 und eine Schlauchbrause 122 für eine Vorreinigung des Reinigungsguts 124, bei welchem es sich beispielsweise um Geschirr oder um andere Arten des oben genannten Reinigungsguts handeln kann. Dieses kann beispielsweise mittels eines oder mehrerer Geschirrkörbe 126 in eine Reinigungskammer 128 der Reinigungsvorrichtung 110 eingebracht werden. Dort kann eine Beaufschlagung des Reinigungsguts 124 mit einer oder mehreren Reinigungsfluiden erfolgen, beispielsweise über eine oder mehrere in den Figuren 1 und 2 nicht näher dargestellte Beaufschlagungsvorrichtungen, beispielsweise Düsensysteme.

Die Haubengeschirrspülmaschine 116 weist eine Basis 130 auf, welche beispielsweise über ein Gestell 132 verfügt. Weiterhin umfasst die Haubengeschirrspülmaschine 116 eine Abdeckvorrichtung 134, welche in diesem Ausführungsbeispiel exemplarisch als Haube 136 ausgestaltet ist. Diese Haube 136 kann über einen Öffnungsweg geöffnet werden und ist in den Figuren 1 und 2 jeweils mit durchgezogenen Linien in einer geschlossenen Position und in gestrichelten Linien in einer geöffneten Position dargestellt. Die Haubengeschirrspülmaschine 116 weist weiterhin mindestens ein Betätigungselement 138 in Form eines Griffs 140 auf. In Figur 2 ist, analog zur Darstellung der Haube 136, der Griff 140 mit durchgezogenen Linien in der geschlossenen Position dargestellt, und mit gestrichelten Linien in der geöffneten Position. Der Griff 140 greift beispielsweise direkt an der Haube 136 an.

In der Basis 130 der Haubengeschirrspülmaschine 116 kann weiterhin mindestens eine Steuerung 148 angeordnet sein. Weiterhin können in der Basis 130 weitere Elemente angeordnet sein, wie beispielsweise mindestens ein Aufbereitungstank, in welchem eine Nachspülflüssigkeit temperierbar ist, beispielsweise mindestens ein Boiler. Diese Elemente sind in den Figuren nicht dargestellt.

Die Reinigungsvorrichtung 110 weist auf ihrer Rückseite beidseitig Führungselemente 150 auf, wobei eines dieser Führungselemente 150 in Figur 3 schematisch dargestellt ist. Dieses Führungselement 150 kann, wie in Figur 3 dargestellt, beispielsweise eine Führungsschiene 152 oder eine andere Art von Führungsprofil aufweisen, beispielsweise ein rechteckiges Profil in Form eines Rechteckrohrs und/oder Quadratrohrs. Dieses ist, wie in Figur 3 gezeigt, senkrecht angeordnet. Jedes Führungselement 150 wird beispielsweise über Rollen 154, beispielsweise auf jeder Seite drei Rollen, abgestützt. An den Führungselementen 150 ist oben je ein Kragarm 156 nach vorne ausgebildet, auf denen die, beispielsweise komplett vormontierte, Haube 136 aufgeschoben werden kann und beispielsweise nur mit wenigen Befestigungselementen, z.B. zwei Schrauben, gesichert werden kann.

An jedem Führungselement 150 ist unten ein erstes Zugmittel 158 befestigt, beispielsweise mindestens eine erste Rollenkette. Dieses erste Zugmittel 158 wird jeweils über ein Umlenkrad 160 im oberen Bereich eines Gehäuses der Reinigungsvorrichtung 110 geführt. Das erste Zugmittel 158 ist weiter auf jeweils einem ersten Kettenrad 162 im unteren Bereich des Gehäuses aufgelegt. Die dargestellte Anordnung des Führungselements 150, des ersten Zugmittels 158, des Umlenkrads 160 und des ersten Kettenrads 162 ist dupliziert auf der gegenüberliegenden Seite der Rückseite der Reinigungsvorrichtung 110 angeordnet, so dass zwei, beispielsweise gleichartige, erste Kettenräder 162 existieren, von denen in Figur 3 zur Vereinfachung der Darstellung lediglich eines dargestellt ist. Die beiden ersten Kettenräder 162 sind über eine Welle 164, auf welche diese drehfest aufgebracht sind, drehstarr miteinander verbunden. Zudem ist auf dieser Welle 164, ebenfalls drehstarr, ein Drehmomentwandler 166 aufgebracht. Dieser umfasst ein drehbar gelagertes Drehmomentübertragungselement 168, welches in diesem Ausführungsbeispiel als drittes Kettenrad 170 ausgebildet ist. Dieses dritte Kettenrad 170 ist um die Achse der Welle 164 drehbar gelagert. Weiterhin ist auf diesem dritten Kettenrad 170 ein drittes Zugmittel 172 aufgelegt, welches sich an einem Angriffspunkt 174 von dem dritten Kettenrad 170 abhebt und an seinem anderen Ende mit, in diesem Ausführungsbeispiel exemplarisch, zwei Federelementen 176 verbunden ist. Die Haube 136 ist in Figur 3 in geschlossener Position dargestellt. Bei einer Bewegung entlang eines Öffnungsweges fährt das Führungselement 150 nach oben, und die ersten Kettenräder 162 drehen sich in einer Drehrichtung 178. Das dritte Kettenrad 170 dreht sich bei dieser Öffnungsbewegung in einer zur Drehrichtung 178 beispielsweise gleichen Drehrichtung 180.

Das Drehmomentübertragungselement 168 in Form des dritten Kettenrades 170 ist dabei mit einem ungleichmäßigen Radius ausgelegt, wie in Figur 3 erkennbar. Dies bedeutet, dass sich ein Abstand R zwischen dem Angriffspunkt 174 und der Achse mit einer Winkelstellung des Drehmomentübertragungselements 168 ändert. Damit ändert sich jedoch auch das von dem dritten Zugmittel 172 auf die Welle 164 übertragene Drehmoment, da dieses von der Winkelstellung des Kettenrades 170 abhängig ist.

Wenn die Haube 136 geschlossen ist, sind die beiden Ketten der ersten Zugmittel 158, die unten an den Führungsschienen 152 befestigt sind, weitgehend von den Kettenrädern 162 abgewickelt. Das dritte Zugmittel 172 hingegen, ebenfalls in Form beispielsweise einer Rollenkette ausgebildet, ist weitgehend auf seinem dritten Kettenrad 170 aufgewickelt, und die Federelemente 176, welche beispielsweise als Zugfedern ausgebildet sind, sind, wie in Figur 3 gezeigt, gespannt. Beim Anheben der Haube 136 wickeln sich die beiden ersten Zugmittel 158 auf ihre Räder 162 auf. Gleichzeitig wird das dritte Zugmittel 172 abgewickelt, und die Federelemente 176 entspannen sich.

Um die Veränderung der Federkraft der Federelemente 176 über den Öffnungsweg hinweg auszugleichen, hat das dritte Kettenrad 170, wie oben ausgeführt, einen Wirkradius und/oder Teilkreis, welcher sich über den Umfang hinweg verändert. Durch diese Ausführung lässt sich die Veränderung der Federkraft über den Öffnungsweg bzw. über die Dehnung hinweg an die wirklich erforderliche Kraft zum Ausgleich des Gewichts der Haube 136 anpassen. Außer einer gleichmäßigen und/oder kontinuierlichen Radiusverkleinerung oder Radiusvergrößerung lassen sich auch ungleichförmige Anpassungen des Wirkradius R realisieren. So lassen sich beispielsweise zur Dämpfung einer Bewegung an den Endlagen auch an den Kettenrädern sprungartige Durchmesserveränderungen einarbeiten.

Die Zugmittel 158 und der Drehmomentwandler 166 sind Bestandteil einer Kraftübertragungsstrecke 182, mittels derer eine Federkraft des mindestens einen Federelements 176 auf die Abdeckvorrichtung 134 übertragbar ist, in gewandelter Form. Weitere Bestandteile der Kraftübertragungsstrecke können die Umlenkräder 160 sowie die ersten Kettenräder 162 und die Welle 164 sein. Aufgrund des über die Winkelstellung veränderlichen Wirkradius R weist der Drehmomentwandler 166 und damit die gesamte Kraftübertragungsstrecke 182 ein über den Öffnungsweg hinweg veränderliches Übersetzungsverhältnis auf. Der Drehmomentwandler 166 ist somit beispielsweise Bestandteil eines Getriebes 184, welches ein variables Übersetzungsverhältnis aufweist, das über den Öffnungsweg der Haube 136 variiert.

Die Kettenräder 162, 170 können beispielsweise einzeln aus Metall gefertigt und zusammengesetzt sein. Weiterhin können einzelne Teile des Rädersatzes, wie beispielsweise Führungsscheiben, auch ganz oder teilweise aus Kunststoff gefertigt sein. Auch eine Fertigung des gesamten Rädersatzes aus Kunststoff ist denkbar. Der Rädersatz ist vorzugsweise mit Wälzlagern gelagert, was eine geringere Reibung und dadurch einen leichten Lauf ermöglicht. Die Kettenräder 162 und die Welle 164 sowie auch die Zugmittel 158, 172 können weitere Bestandteile des Getriebes 184 sein.

Um eine Maschinenausführung mit einer halbautomatischen und/oder vollautomatischen Haube 136 realisieren zu können, kann optional an dem Rädersatz, an der Kraftübertragungsstrecke 182 oder auch an dem Getriebe 184 mindestens ein elektromechanischer Antrieb 18 angekoppelt sein, beispielsweise mindestens ein Elektromotor. Dieser kann beispielsweise mittels einer weiteren Kette 188 und/oder einer anderen Art von Zugmittel sowie mittels zweier Ritzel 190, welche gleichartig oder auch verschiedenartig sein können, und/oder mittels eines weiteren Getriebes mit festem oder variablem Übersetzungsverhältnis angekoppelt sein.

Um das Bedienpersonal vor allzu großen Schließkräften der halbautomatischen oder vollautomatischen Haube zu schützen, sind bei einer optionalen halbautomatischen oder auch vollautomatischen Haube mehrere Lösungen anwendbar. So kann der Elektromotor beispielsweise so befestigt werden, dass sein Drehmoment über eine federunterstützte Drehmomentstütze 192 abgefangen wird. Bei einem zu großen Drehmoment, beispielsweise einer zu großen Schließkraft an der Haube 136, wird diese Drehmomentstütze 192 ausgelenkt. Diese Bewegung kann beispielsweise mittels eines Schalters 194 erkannt werden, der sein Signal an die Steuerung 148 weitergeben kann. Die Steuerung 148 kann dann beispielsweise die Bewegung der Haube 136 beenden und optional eine umgekehrte Bewegung einleiten.

Alternativ oder zusätzlich kann in der Kraftübertragungsstrecke 182, einschließlich des elektromechanischen Antriebs 186, mindestens ein Drehgeber integriert sein, welcher ebenfalls mit der Steuerung 148 verbunden sein kann. Dieser Drehgeber ist in Figur 3 nicht dargestellt. Die Steuerung 148 kann beispielsweise erkennen, wenn die Signale des Drehgebers ausbleiben, beispielsweise weil eine Bewegung behindert ist. In diesem Fall kann die Steuerung 148 dann beispielsweise die Bewegung der Haube beenden und/oder eine umgekehrte Bewegung einleiten. Zur Begrenzung einer eventuell auftretenden Quetschkraft kann die Gewichtsausgleichskraft für die Haube 136 so auf die Schließkraft durch den Antrieb abgestimmt werden, dass ungefährliche Werte nicht überschritten werden.

Es sind verschiedene Auslegungen des Gewichtsausgleichs möglich. Beispiele sind:
- Für eine manuelle Haubenbetätigung: Über fast den gesamten Verfahrweg kann das Gewicht der Haube 136 zu 100 % ausgeglichen sein. Nur in der unteren Endlage, also in der geschlossenen Position, kann das Gewicht beispielsweise nicht voll ausgeglichen sein, so dass die Haube 136 im Betrieb sicher geschlossen bleibt.
- Für eine halbautomatische Haubenbetätigung: Über den gesamten Öffnungsweg oder Verfahrweg hinweg kann der Gewichtsausgleich so eingestellt sein, dass die Haube selbsttätig in die offene Position fährt. Zum Betrieb der Reinigungsvorrichtung 110 kann das Bedienpersonal die Haube 136 von Hand in die untere, geschlossene Position bewegen. Dort wird die Haube beispielsweise selbsttätig fixiert und/oder verriegelt, beispielsweise über einen separaten Mechanismus, der von der Steuerung 148 betätigt werden kann. Am Ende eines Reinigungszyklus kann die Maschinensteuerung 148 die Haube 136 entriegeln, und diese kann sich öffnen.
- Für vollautomatische Haubenbetätigung: Für den gesamten Verfahrweg kann das Gewicht der Haube 136 zu 100 % ausgeglichen sein. Ein Antriebsmechanismus kann die Haube entsprechend Befehlen der Maschinensteuerung 148 bewegen.

Um die Sicherheit des Bedienpersonals im Falle des Versagens einzelner Bauteile des Gewichtsausgleichs zu erhöhen, können beispielsweise mehrere Elemente der Kraftübertragungsstrecke 182 redundant ausgelegt sein. So können beispielsweise anstelle eines einzelnen dritten Zugmittels 172, beispielsweise einer einzelnen dritten Kette, zwei Ketten parallel oder "Rücken an Rücken" eingesetzt werden. Weiterhin kann, alternativ oder zusätzlich, das dritte Zugmittel 172 um ein weiteres verformbares Bauteil und/oder Zugmittel ergänzt werden, beispielsweise ein Seil, welches im Fall eines Bruchs der Kette die Zugkraft aufnehmen kann.

Weitere mögliche Ausgestaltungen betreffen Sicherungselemente, welche eine Sicherung bei einem Bruch des mindestens einen Federelements 176 bieten. So kann das Federelement 176 beispielsweise mindestens ein Sicherungselement 196 aufweisen, welches beispielsweise unmittelbar Bestandteil der Federelemente 176 sein kann oder auch, was ebenfalls umfasst sein soll, mit diesen gekoppelt sein kann. Beispielsweise kann dieses Sicherungselement 196 ein Fangelement oder eine Fangeinrichtung umfassen, welche in diesem Ausführungsbeispiel exemplarisch mit den beiden Federelementen 176 gekoppelt sind. Beispielsweise kann dieses Sicherungselement mindestens eine Sicherungsstange 198 aufweisen, wobei die Kraftübertragungsstrecke 182 bei einem Bruch des mindestens einen Federelements 176 oder, im Falle mehrerer Federelemente 176, an die Sicherungsstange 198 ankoppeln kann. Diese Ankopplung kann, wie insbesondere in Figur 4 erkennbar, über mindestens ein Übertragungselement 200 erfolgen. Dieses Übertragungselement 200 kann, wie in Figur 4 exemplarisch gezeigt, insbesondere als Waagebalken 202 ausgestaltet sein. Dieser Waagebalken ist an seinen äußeren Enden symmetrisch mit den beiden Federelementen 176 verbunden und weist mittig eine Bohrung 204 auf, durch welche die als Fangstange wirkende Sicherungsstange 198 geführt ist. An einem unteren Ende ist das dritte Zugmittel 172 an dem Waagebalken 202 angekoppelt.

Im Normalbetrieb gleitet der Waagebalken 202 frei auf der Sicherungsstange 198, so wie sich der untere Aufhängepunkt des dritten Zugmittels 172 mit einer Dehnung der Federelemente 176 bewegt. Wenn nun ein Federelement 176 brechen sollte, besteht an dem Waagebalken 202 keine symmetrische Krafteinleitung mehr. Der Waagebalken 202 verkippt auf der Sicherungsstange 198 und wird dadurch verklemmt und festgehalten. Ein unkontrolliertes Absinken der Haube 136 wird so verhindert.

Wie oben ausgeführt, können insbesondere zwei erste Zugmittel 158 vorgesehen sein. Auch eine andere Anzahl ist jedoch möglich. Weiterhin können zwei oder mehr der genannten Elemente auch ganz oder teilweise zusammengefasst sein. So können beispielsweise die beiden ersten Zugmittel 158 auch kürzer ausgeführt sein und beispielsweise mit einer einzelnen Kette verbunden sein, die dann einzeln über den Rädersatz mit den Gewichtsausgleichs-Federelementen 176 verbunden sein kann.

Anstelle der genannten Rollenketten kann die Erfindung auch mit anderen flexiblen oder verformbaren Zugmitteln oder auch in Kombination mit verschiedenen Arten von Zugmitteln verwirklicht sein. Beispielsweise können Bolzenketten, Gliederketten, Riemen oder Seile eingesetzt werden.

Die Bewegung der Abdeckvorrichtung beziehungsweise der Haube an der beschriebenen Reinigungsvorrichtung ist insgesamt sehr leichtgängig realisierbar, da ein sehr leichtgängiger Lauf der gesamten Mechanik auch über lange Betriebszeiten gewährleistet werden kann. Weiterhin lässt sich ein sehr geräuscharmer Lauf realisieren. Durch Dauerschmierung der beweglichen Teile ist die Reinigungsvorrichtung 110 außerdem wartungsarm oder sogar wartungsfrei realisierbar.

Durch die oben beschriebene leichte Montage lässt sich insbesondere die Haube 136 einfach und schnell montieren. Weiterhin sind sehr große Öffnungswege, insbesondere sehr große Hübe an der Haube 136 realisierbar. Dadurch lassen sich in der dargestellten Durchschubgeschirrspülmaschine 112 auch große Durchschubhöhen realisieren.

Die dargestellte Reinigungsvorrichtung ist zudem sehr variabel in Bezug auf die Anpassung einer wirksamen Ausgleichskraft an der Haube 136. Hierzu ist lediglich eine entsprechende Anpassung der Radien oder Wirkradien R an dem Drehmomentübertragungselement 168 erforderlich.

Weiterhin lassen sich, wie oben dargestellt, in hohem Umfang Sicherungsmaßnahmen gegen ein Versagen einzelner Bauteile realisieren.

Weiterhin weist die Reinigungsvorrichtung insgesamt eine hohe Flexibilität hinsichtlich der Betätigung auf. So ist beispielsweise eine leichte Variation von einer manuell betätigten Haube 136 hin zu einer automatischen oder halbautomatischen Haube 136 möglich. Auf diese Weise lässt sich insbesondere auch ein modularer Aufbau realisieren. Es bestehen zudem gute Abstimmmöglichkeiten auch für automatische Haubensysteme.

### Bezugszeichenliste

- 110: Reinigungsvorrichtung
- 112: Durchschubgeschirrspülmaschine
- 114: Zulauftisch
- 116: Haubengeschirrspülmaschine
- 118: Auslauftisch
- 120: Becken
- 122: Schlauchbrause
- 124: Reinigungsgut
- 126: Geschirrkorb
- 128: Reinigungskammer
- 130: Basis
- 132: Gestell
- 134: Abdeckvorrichtung
- 136: Haube
- 138: Betätigungselement
- 140: Griff
- 146: Seitenwand
- 148: Steuerung
- 150: Führungselement
- 152: Führungsschiene
- 154: Rolle
- 156: Kragarm
- 158: erstes Zugmittel
- 160: Umlenkrad
- 162: erstes Kettenrad
- 164: Welle
- 166: Drehmomentwandler
- 168: Drehmomentübertragungselement
- 170: drittes Kettenrad
- 172: drittes Zugmittel
- 174: Angriffspunkt
- 176: Federelement
- 178: erste Drehrichtung
- 180: zweite Drehrichtung
- 182: Kraftübertragungsstrecke
- 184: Getriebe
- 186: elektromechanischer Antrieb
- 188: Kette
- 190: Ritzel
- 192: Drehmomentstütze
- 194: Schalter
- 196: Sicherungselement
- 198: Sicherungsstange
- 200: Übertragungselement
- 202: Waagebalken
- 204: Bohrung

## Patentansprüche

1. Reinigungsvorrichtung (110) zum Reinigen von Reinigungsgut (124), umfassend mindestens eine Reinigungskammer (128) und mindestens eine die Reinigungskammer (128) zumindest teilweise umschließende Abdeckvorrichtung (134), wobei die Reinigungsvorrichtung eine Geschirrspülmaschine ist, wobei die Geschirrspülmaschine ausgewählt ist aus einer Haubengeschirrspülmaschine und einer Durchschubgeschirrspülmaschine, wobei die Abdeckvorrichtung ausgewählt ist aus der Gruppe bestehend aus: einer die Reinigungskammer zumindest teilweise abdeckenden und/oder umschließenden Haube; einem die Reinigungskammer zumindest teilweise umschließenden Mantel; einer Tür, insbesondere einer oder mehreren Schiebetüren, wobei die Abdeckvorrichtung (134) über einen Öffnungsweg von einer geschlossenen Position in eine geöffnete Position oder umgekehrt bewegbar ist, wobei die Abdeckvorrichtung (134) über mindestens eine Kraftübertragungsstrecke (182) mit mindestens einem Federelement (176) verbunden ist, wobei mindestens eine Federkraft des Federelements (176) mittels der Kraftübertragungsstrecke (182) auf die Abdeckvorrichtung (134) übertragbar ist, wobei die Kraftübertragungsstrecke (182) mindestens einen Drehmomentwandler (166) aufweist, wobei der Drehmomentwandler (166) ein über den Öffnungsweg veränderliches Übersetzungsverhältnis aufweist, wobei die Kraftübertragungsstrecke (182) mindestens ein Getriebe (184) aufweist, wobei der Drehmomentwandler (166) Bestandteil des Getriebes (184) ist, **dadurch gekennzeichnet, dass** das Getriebe (184) mindestens ein Zugmittelgetriebe umfasst, wobei die Kraftübertragungsstrecke (182) mindestens ein Zugmittel (158, 172) aufweist, wobei das Zugmittel (158, 172) ausgewählt ist aus der Gruppe bestehend aus: einer Kette, insbesondere einer Rollenkette, einer Bolzenkette oder einer Gliederkette; einem Seil oder Seilzug; einem elastischen Band; einem Riemen, insbesondere einem Zahnriemen oder einem Keilriemen, wobei die Reinigungsvorrichtung (110) weiterhin mindestens eine Steuerung (148) aufweist, wobei die Steuerung (148) eingerichtet ist, um eine Bewegung und/oder eine Position der Abdeckvorrichtung (134) zu erfassen, wobei die Reinigungsvorrichtung (110) weiterhin eingerichtet ist, um Kräfte und/oder Drehmomente innerhalb der Kraftübertragungsstrecke (182) zu überwachen, wobei die Reinigungsvorrichtung (110) weiterhin mindestens einen elektromechanischen Antrieb (186) zur Bewegung der Abdeckvorrichtung (134) aufweist, wobei die Reinigungsvorrichtung (110) weiterhin mindestens eine Drehmomentüberwachung zur Überwachung eines von dem elektromechanischen Antrieb auf die Abdeckvorrichtung (134) ausgeübten Drehmoments aufweist.

2. Reinigungsvorrichtung (110) nach dem vorhergehenden Anspruch, wobei der Drehmomentwandler (166) mindestens ein um mindestens eine Achse drehbar gelagertes Drehmomentübertragungselement (168) aufweist, wobei an dem Drehmomentübertragungselement (168) an mindestens einem von der Achse in mindestens einem Abstand R beanstandeten Angriffsbereich oder Angriffspunkt (174) mindestens ein Zugmittel (172) angreift und ein Drehmoment auf das Drehmomentübertragungselement (168) ausübt, wobei der Abstand R von einer Winkelstellung des Drehmomentübertragungselements (168) abhängig ist.

3. Reinigungsvorrichtung (110) nach dem vorhergehenden Anspruch, wobei der Abstand R sich über mindestens einen Winkelbereich ändert, wobei die Änderung ausgewählt ist aus der Gruppe bestehend aus: einer kontinuierlichen Änderung; einer stetigen Änderung; einer stufenweisen Änderung.

4. Reinigungsvorrichtung (110) nach einem der vorhergehenden Ansprüche, wobei der Drehmomentwandler (166) mindestens eine Kettenscheibe mit variablem Radius aufweist.

5. Reinigungsvorrichtung (110) nach einem der vorhergehenden Ansprüche, wobei die Abdeckvorrichtung (134) über mindestens ein erstes Zugmittel (158) mit einer Welle (164) verbunden ist, so dass eine Drehbewegung der Welle (164) in eine Öffnungs- oder Schließbewegung der Abdeckvorrichtung (134) übertragbar ist oder umgekehrt.

6. Reinigungsvorrichtung (110) nach dem vorhergehenden Anspruch, wobei die Welle (164) über mindestens ein weiteres Zugmittel (172) mit dem Federelement (176) verbunden ist, wobei der mindestens eine Drehmomentwandler (166) mit dem veränderlichen Übersetzungsverhältnis zwischen dem ersten Zugmittel (158) und der Welle (164) und/oder zwischen der Welle (164) und dem weiteren Zugmittel (172) angeordnet ist.

7. Reinigungsvorrichtung (110) nach einem der vorhergehenden Ansprüche, wobei das Federelement (176) in mindestens zwei unterschiedlichen Positionen der Abdeckvorrichtung (134) entlang des Öffnungsweges unterschiedliche Dehnungszustände aufweist, wobei der Drehmomentwandler (166) derart ausgestaltet ist, dass durch die unterschiedlichen Dehnungszustände bedingte unterschiedliche Federkräfte des Federelements (176) durch unterschiedliche Übersetzungsverhältnisse ausgeglichen werden, so dass in den unterschiedlichen Positionen zumindest weitgehend identische Kräfte auf die Abdeckvorrichtung (134) wirken.

8. Reinigungsvorrichtung (110) nach einem der vorhergehenden Ansprüche, wobei das Federelement (176), die Abdeckvorrichtung (134) und der Drehmomentwandler (166) mit seinem veränderlichen Übersetzungsverhältnis derart eingerichtet sind, dass die Abdeckvorrichtung (134) ohne Einwirkung zusätzlicher Kräfte in jeder Position des Öffnungsweges in Ruhe verbleibt.

9. Reinigungsvorrichtung (110) nach einem der vorhergehenden Ansprüche, wobei das Federelement (176) mindestens ein Sicherungselement (196) aufweist, wobei das Sicherungselement (196) einen Bruch des Federelements (176) auffängt.

10. Verfahren zum Reinigen von Reinigungsgut (124) unter Verwendung einer Reinigungsvorrichtung (110) nach einem der vorhergehenden Ansprüche, umfassend ein Reinigen des Reinigungsguts (124) in mindestens einer Reinigungskammer (128), wobei mindestens eine die Reinigungskammer (128) zumindest teilweise umschließende Abdeckvorrichtung (134) verwendet wird, wobei die Reinigungsvorrichtung eine Geschirrspülmaschine ist, wobei die Geschirrspülmaschine ausgewählt ist aus einer Haubengeschirrspülmaschine und einer Durchschubgeschirrspülmaschine, wobei die Abdeckvorrichtung ausgewählt ist aus der Gruppe bestehend aus: einer die Reinigungskammer zumindest teilweise abdeckenden und/oder umschließenden Haube; einem die Reinigungskammer zumindest teilweise umschließenden Mantel; einer Tür, insbesondere einer oder mehreren Schiebetüren, wobei das Verfahren weiterhin eine Bewegung der Abdeckvorrichtung (134) über einen Öffnungsweg von einer geschlossenen Position in eine geöffnete Position oder umgekehrt umfasst, wobei die Abdeckvorrichtung (134) über mindestens eine Kraftübertragungsstrecke (182) mit mindestens einem Federelement (176) verbunden ist, wobei mindestens eine Federkraft des Federelements (176) mittels der Kraftübertragungsstrecke (182) auf die Abdeckvorrichtung (134) übertragen wird, wobei die Kraftübertragungsstrecke (182) mindestens einen Drehmomentwandler (166) aufweist, wobei der Drehmomentwandler (166) ein über den Öffnungsweg veränderliches Übersetzungsverhältnis aufweist, wobei die Kraftübertragungsstrecke (182) mindestens ein Getriebe (184) aufweist, wobei der Drehmomentwandler (166) Bestandteil des Getriebes (184) ist, **dadurch gekennzeichnet, dass** das Getriebe (184) mindestens ein Zugmittelgetriebe umfasst, wobei die Kraftübertragungsstrecke (182) mindestens ein Zugmittel (158, 172) aufweist, wobei das Zugmittel (158, 172) ausgewählt ist aus der Gruppe bestehend aus: einer Kette, insbesondere einer Rollenkette, einer Bolzenkette oder einer Gliederkette; einem Seil oder Seilzug; einem elastischen Band; einem Riemen, insbesondere einem Zahnriemen oder einem Keilriemen, wobei die Reinigungsvorrichtung (110) weiterhin mindestens eine Steuerung (148) aufweist, wobei die Steuerung (148) eingerichtet ist, um eine Bewegung und/oder eine Position der Abdeckvorrichtung (134) zu erfassen, wobei die Reinigungsvorrichtung weiterhin eingerichtet ist, um Kräfte und/oder Drehmomente innerhalb der Kraftübertragungsstrecke zu überwachen, wobei die Reinigungsvorrichtung (110) weiterhin mindestens einen elektromechanischen Antrieb (186) zur Bewegung der Abdeckvorrichtung (134) aufweist, wobei die Reinigungsvorrichtung (110) weiterhin mindestens eine Drehmomentüberwachung zur Überwachung eines von dem elektromechanischen Antrieb auf die Abdeckvorrichtung (134) ausgeübten Drehmoments aufweist.

## Claims

1. Cleaning device (110) for cleaning items to be cleaned (124), comprising at least one cleaning chamber (128) and at least one covering device (134) at least partially surrounding the cleaning chamber (128), wherein the cleaning device is a dishwasher, wherein the dishwasher is selected from amongst a hood-type dishwasher and a pass-through dishwasher, wherein the covering device is selected from the group comprising: a hood at least partially covering and/or surrounding the cleaning chamber; a jacket at least partially surrounding the cleaning chamber; a door, in particular one or more sliding doors, wherein the covering device (134) can be moved from a closed position to an open position or vice versa over an opening path, wherein the covering device (134) is connected to at least one spring element (176) via at least one force transmission section (182), wherein at least a spring force of the spring element (176) can be transmitted to the covering device (134) by means of the force transmission section (182), wherein the force transmission section (182) has at least one torque converter (166), wherein the torque converter (166) has a transmission ratio that varies over the opening path, wherein the force transmission section (182) has at least one transmission (184), wherein the torque converter (166) is part of the transmission (184), **characterized in that** the transmission (184) comprises at least one traction-means transmission, wherein the force transmission section (182) has at least one traction means (158, 172), wherein the traction means (158, 172) is selected from the group comprising: a chain, in particular a roller chain, a plate link chain or a link chain; a cable or control cable; a flexible band; a belt, in particular a toothed belt or a V-belt, wherein the cleaning device (110) furthermore has at least one controller (148), wherein the controller (148) is designed to detect a movement and/or a position of the covering device (134), wherein the cleaning device (110) is furthermore designed to monitor forces and/or torques within the force transmission section (182), wherein the cleaning device (110) furthermore has at least one electromechanical drive (186) for moving the covering device (134), wherein the cleaning device (110) furthermore has at least one torque monitor for monitoring a torque exerted on the covering device (134) by the electromechanical drive.

2. Cleaning device (110) according to the preceding claim, wherein the torque converter (166) has at least one torque transmission element (168) mounted rotatably about at least one axis, wherein at least one traction means (172) acts on the torque transmission element (168) at at least one region of action or point of action (174) spaced apart from the axis by at least one distance R and exerts a torque on the torque transmission element (168), wherein the distance R is dependent on an angular position of the torque transmission element (168).

3. Cleaning device (110) according to the preceding claim, wherein the distance R changes over at least one angle range, wherein the change is selected from the group comprising: a continuous change; a steady change; a change in steps.

4. Cleaning device (110) according to one of the preceding claims, wherein the torque converter (166) has at least one sprocket wheel with a variable radius.

5. Cleaning device (110) according to one of the preceding claims, wherein the covering device (134) is connected to a shaft (164) via at least one first traction means (158), so that a rotational movement of the shaft (164) can be converted into an opening or closing movement of the covering device (134) or vice versa.

6. Cleaning device (110) according to the preceding claim, wherein the shaft (164) is connected to the spring element (176) via at least one further traction means (172), wherein the at least one torque converter (166) with the variable transmission ratio is arranged between the first traction means (158) and the shaft (164) and/or between the shaft (164) and the further traction means (172) .

7. Cleaning device (110) according to one of the preceding claims, wherein the spring element (176) has different states of expansion in at least two different positions of the covering device (134) along the opening path, wherein the torque converter (166) is configured in such a way that different spring forces of the spring element (176) caused by the different states of expansion are compensated for by different transmission ratios, so that at least largely identical forces act on the covering device (134) in the different positions.

8. Cleaning device (110) according to one of the preceding claims, wherein the spring element (176), the covering device (134) and the torque converter (166) with its variable transmission ratio are designed in such a way that the covering device (134) remains inactive in every position of the opening path without the action of additional forces.

9. Cleaning device (110) according to one of the preceding claims, wherein the spring element (176) has at least one safeguarding element (196), wherein the safeguarding element (196) compensates for a break in the spring element (176).

10. Method for cleaning items to be cleaned (124) using a cleaning device (110) according to one of the preceding claims, comprising cleaning the items to be cleaned (124) in at least one cleaning chamber (128), wherein at least one covering device (134) at least partially surrounding the cleaning chamber (128) is used, wherein the cleaning device is a dishwasher, wherein the dishwasher is selected from amongst a hood-type dishwasher and a pass-through dishwasher, wherein the covering device is selected from the group comprising: a hood at least partially covering and/or surrounding the cleaning chamber; a jacket at least partially surrounding the cleaning chamber; a door, in particular one or more sliding doors, wherein the method furthermore comprises moving the covering device (134) from a closed position to an open position or vice versa over an opening path, wherein the covering device (134) is connected to at least one spring element (176) via at least one force transmission section (182), wherein at least a spring force of the spring element (176) is transmitted to the covering device (134) by means of the force transmission section (182), wherein the force transmission section (182) has at least one torque converter (166), wherein the torque converter (166) has a transmission ratio that varies over the opening path, wherein the force transmission section (182) has at least one transmission (184), wherein the torque converter (166) is part of the transmission (184), **characterized in that** the transmission (184) comprises at least one traction-means transmission, wherein the force transmission section (182) has at least one traction means (158, 172), wherein the traction means (158, 172) is selected from the group comprising: a chain, in particular a roller chain, a plate link chain or a link chain; a cable or control cable; a flexible band; a belt, in particular a toothed belt or a V-belt, wherein the cleaning device (110) furthermore has at least one controller (148), wherein the controller (148) is designed to detect a movement and/or a position of the covering device (134), wherein the cleaning device is furthermore designed to monitor forces and/or torques within the force transmission section, wherein the cleaning device (110) furthermore has at least one electromechanical drive (186) for moving the covering device (134), wherein the cleaning device (110) furthermore has at least one torque monitor for monitoring a torque exerted on the covering device (134) by the electromechanical drive.

## Revendications

1. Dispositif de nettoyage (110) destiné à nettoyer des articles à nettoyer (124), ledit dispositif comprenant au moins une chambre de nettoyage (128) et au moins un dispositif de recouvrement (134) entourant au moins partiellement la chambre de nettoyage (128), le dispositif de nettoyage étant un lave-vaisselle, le lave-vaisselle étant choisi parmi un lave-vaisselle à capot et un lave-vaisselle à passage direct, le dispositif de recouvrement étant choisi dans le groupe comprenant : un capot recouvrant et/ou enfermant au moins partiellement la chambre de nettoyage; une enveloppe entourant au moins partiellement la chambre de nettoyage ; une porte, notamment une ou plusieurs portes coulissantes, le dispositif de recouvrement (134) pouvant être déplacé d'une position fermée à une position ouverte ou inversement sur un chemin d'ouverture, le dispositif de recouvrement (134) étant relié à au moins un élément élastique (176) sur au moins un trajet de transmission de force (182), au moins une force élastique de l'élément élastique (176) pouvant être transmise au dispositif de recouvrement (134) au moyen du trajet de transmission de force (182), le trajet de transmission de force (182) comportant au moins un convertisseur de couple (166), le convertisseur de couple (166) présentant un rapport de transmission qui peut être modifié sur le chemin d'ouverture, le trajet de transmission de force (182) comportant au moins une transmission (184), le convertisseur de couple (166) faisant partie de la transmission (184), **caractérisé en ce que** la transmission (184) comprend au moins une transmission à moyen de traction, le trajet de transmission de force (182) comportant au moins un moyen de traction (158, 172), le moyen de traction (158, 172) étant choisi dans le groupe comprenant : une chaîne, en particulier une chaîne à rouleaux, une chaîne à axes ou une chaîne à maillons ; un câble ou un câble Bowden ; un ruban élastique ; une courroie, notamment une courroie crantée ou une courroie trapézoïdale, le dispositif de nettoyage (110) comportant en outre au moins une commande (148), la commande (148) étant conçue pour détecter un mouvement et/ou une position du dispositif de recouvrement (134), le dispositif de nettoyage (110) étant en outre conçu pour surveiller des forces et/ou des couples à l'intérieur du trajet de transmission de forces (182), le dispositif de nettoyage (110) comportant en outre au moins un entraînement électromécanique (186) destiné à déplacer le dispositif de recouvrement (134), le dispositif de nettoyage (110) comportant en outre au moins un moyen de surveillance de couple destiné à surveiller un couple exercé par l'entraînement électromécanique sur le dispositif de recouvrement (134).

2. Dispositif de nettoyage (110) selon la revendication précédente, le convertisseur de couple (166) comportant au moins un élément de transmission de couple (168) monté de manière rotative sur au moins un axe, au moins un moyen de traction (172) agissant sur l'élément de transmission de couple (168) au niveau d'au moins une zone d'application ou d'au moins un point d'application (174) situé (e) à au moins une distance R de l'axe et exerçant un couple sur l'élément de transmission de couple (168), la distance R dépendant d'une position angulaire de l'élément de transmission de couple (168).

3. Dispositif de nettoyage (110) selon la revendication précédente, la distance R variant sur au moins une plage angulaire, la variation étant choisie dans le groupe comprenant : une variation continue ; une variation régulière ; une variation par pas.

4. Dispositif de nettoyage (110) selon l'une des revendications précédentes, le convertisseur de couple (166) comportant au moins une poulie de chaîne à rayon variable.

5. Dispositif de nettoyage (110) selon l'une des revendications précédentes, le dispositif de recouvrement (134) étant relié à un arbre (164) par le biais d'au moins un premier moyen de traction (158) de sorte qu'un mouvement de rotation de l'arbre (164) puisse être transféré dans un mouvement d'ouverture ou de fermeture du dispositif de recouvrement (134) ou inversement.

6. Dispositif de nettoyage (110) selon la revendication précédente, l'arbre (164) étant relié à l'élément élastique (176) par le biais d'au moins un autre moyen de traction (172), l'au moins un convertisseur de couple (166) à rapport de transmission variable étant disposé entre le premier moyen de traction (158) et l'arbre (164) et/ou entre l'arbre (164) et l'autre moyen de traction (172) .

7. Dispositif de nettoyage (110) selon l'une des revendications précédentes, l'élément élastique (176) présentant différents états d'expansion le long du chemin d'ouverture dans au moins deux positions différentes du dispositif de recouvrement (134), le convertisseur de couple (166) étant conçu de telle sorte que différentes forces de l'élément élastique (176) provoquées par les différents états d'expansion sont compensées par différents rapports de transmission de sorte que des forces au moins dans une large mesure identiques agissent sur le dispositif de recouvrement (134) dans les différentes positions.

8. Dispositif de nettoyage (110) selon l'une des revendications précédentes, l'élément élastique (176), le dispositif de couvercle (134) et le convertisseur de couple (166) à rapport de transmission variable étant conçus de manière que le dispositif de recouvrement (134) reste au repos dans chaque position du chemin d'ouverture sans l'intervention de forces supplémentaires.

9. Dispositif de nettoyage (110) selon l'une des revendications précédentes, l'élément élastique (176) comportant au moins un élément de fixation (196), l'élément de fixation (196) absorbant une cassure de l'élément élastique (176).

10. Procédé de nettoyage d'articles à nettoyer (124) à l'aide d'un dispositif de nettoyage (110) selon l'une des revendications précédentes, ledit procédé comprenant le nettoyage des articles à nettoyer (124) dans au moins une chambre de nettoyage (128), au moins un dispositif de recouvrement (134) étant utilisé qui entoure au moins partiellement la chambre de nettoyage (128), le dispositif de nettoyage étant un lave-vaisselle, le lave-vaisselle étant choisi parmi un lave-vaisselle à capot et un lave-vaisselle à passage direct, le dispositif de recouvrement étant choisi dans le groupe comprenant : un capot recouvrant et/ou enfermant au moins partiellement la chambre de nettoyage ; une enveloppe entourant au moins partiellement la chambre de nettoyage ; une porte, notamment une ou plusieurs portes coulissantes, le procédé comprenant en outre le déplacement du dispositif de recouvrement (134) depuis une position fermée vers une position ouverte ou inversement sur un chemin d'ouverture, le dispositif de recouvrement (134) étant relié à au moins un élément élastique (176) sur au moins un trajet de transmission de force (182), au moins une force élastique de l'élément élastique (176) étant transmise au dispositif de recouvrement (134) au moyen du trajet de transmission de force (182), le chemin de transmission de force (182) comportant au moins un convertisseur de couple (166), le convertisseur de couple (166) présentant un rapport de transmission qui peut être modifié sur le chemin d'ouverture, le chemin de transmission de force (182) comportant au moins une transmission (184), le convertisseur de couple (166) faisant partie de la transmission (184), **caractérisé en ce que** la transmission (184) comprend au moins une transmission à moyen de traction, le trajet de transmission de force (182) comportant au moins un moyen de traction (158, 172), le moyen de traction (158, 172) étant choisi dans le groupe comprenant : une chaîne, en particulier une chaîne à rouleaux, une chaîne à axes ou une chaîne à maillons ; un câble ou un câble Bowden ; un ruban élastique ; une courroie, notamment une courroie crantée ou une courroie trapézoïdale, le dispositif de nettoyage (110) comportant en outre au moins une commande (148), la commande (148) étant conçue pour détecter un mouvement et/ou une position du dispositif de recouvrement (134), le dispositif de nettoyage étant en outre conçu pour surveiller les forces et/ou les couples à l'intérieur du trajet de transmission de forces, le dispositif de nettoyage (110) comportant en outre au moins un entraînement électromécanique (186) destiné à déplacer le dispositif de recouvrement (134), le dispositif de nettoyage (110) comportant en outre au moins un moyen de surveillance de couple destiné à surveiller un couple exercé par l'entraînement électromécanique sur le dispositif de recouvrement (134).
